# EUROPÄISCHE PATENTSCHRIFT

(11) **EP 3 969 182 B1**
(45) Veröffentlichungstag und Bekanntmachung des Hinweises auf die Patenterteilung: **21.06.2023**
(21) Anmeldenummer: 20726794.9
(22) Anmeldetag: 15.05.2020
(51) Int. Cl.: B02C 17/14, B02C 17/24

(54) **VORRICHTUNG UND VERFAHREN ZUM SCHWINGUNGSTECHNISCH OPTIMIERTEN KOPPELN EINER MAHLKAMMER AN EXZENTERWELLEN EINER SCHWINGSCHEIBENMÜHLE SOWIE VERWENDUNG**
DEVICE AND METHOD FOR VIBRATION-OPTIMISED COUPLING OF A MILLING CHAMBER TO AN ECCENTRIC SHAFT OF A DISC-TYPE VIBRATORY MILL AND A USE
DISPOSITIF POUR COUPLER UNE CHAMBRE DE BROYAGE À UNE ARBRE EXCENTRIQUE DE LA MANIÈRE VIBRATION-OPTIMISÉE DANS UN BROYEUR VIBRANT À DISQUE ET UTILISATION

(30) Priorität: 17.05.2019 DE 102019207222
(43) Veröffentlichungstag der Anmeldung: 23.03.2022
(73) Patentinhaber: thyssenkrupp Industrial Solutions AG, 45143 Essen (DE); thyssenkrupp AG, 45143 Essen (DE)
(72) Erfinder: HUMPE, Hans-Bernd, 59269 Beckum (DE); RÜTHER, Thomas, 48317 Drensteinfurt (DE); SCHULZE BERND, Alex, 48324 Sendenhorst (DE)
(74) Vertreter: thyssenkrupp Intellectual Property GmbH
(86) Internationale Anmeldenummer: PCT/EP2020/063714
(87) Internationale Veröffentlichungsnummer: WO 2020/234191

(56) Entgegenhaltungen:
- DE-A1- 2 212 601
- DE-A1- 4 343 742
- SU-A1- 1 433 499
- US-A1- 2019 111 438

## Beschreibung

### TECHNISCHES GEBIET

Die Erfindung betrifft eine Vorrichtung und ein Verfahren zum schwingungstechnisch optimierten Koppeln einer Mahlkammer an Exzenterwellen einer Schwingscheibenmühle. Nicht zuletzt betrifft die Erfindung auch die Verwendung von Exzenterwellen mit vordefiniertem Phasenversatz in einem vordefinierbaren Phasenversatz-Bereich. Insbesondere betrifft die Erfindung eine Vorrichtung und ein Verfahren bzw. eine Verwendung gemäß dem Oberbegriff des jeweiligen unabhängigen bzw. nebengeordneten Anspruchs.

### HINTERGRUND

Scheibenschwingmühlen werden zum möglichst feinen Zerkleinern von Feststoffen verwendet, beispielsweise zwecks Bereitstellung der zerkleinerten bzw. gemahlenen Feststoffe für eine Materialanalyse (z.B. RFA, AAS, NIR, ICP-MS).

Scheibenschwingmühlen weisen üblicher Weise ein Mahlwerk auf, welches zwischen einer Materialaufgabe (Einlass) und einem Materialaustrag (Auslass) in einem Gehäuse angeordnet ist. Das Mahlwerk umfasst beispielsweise einen Topf mit Deckel und Mahlköper (im Folgenden "Mahlstein"), wobei die Mahlsteine z.B. als Steine, Scheiben, Linsen oder Ring ausgestaltet sein können. Scheibenschwingmühlen können die Feststoffe basierend auf Druck, Stoß und/oder Reibung mahlen.

Gemäß einer Bauart von Scheibenschwingmühlen wird der Mahlstein durch einen Antrieb mit Exzenterwellen in Bewegung versetzt.

Das Mahlen mit Scheibenschwingmühlen ist bisher in vielen Anwendungsfällen ein leider nur wenig effizientes Mahlverfahren. Insbesondere aufgrund von Reibungsverlusten besteht z.B. das Risiko, dass sich einzelne Komponenten der Mühle stark erhitzen. Dies begründet beispielsweise auch Temperatur-Inhomogenitäten, die sich auch nachteilig auf das Mahlergebnis auswirken können. Insbesondere können einzelne Komponenten der Mühle dadurch nachteilig verspannt werden, insbesondere derart, dass Relativbewegungen erschwert oder die gewünschte Schwingung nicht optimal erzielt werden kann. Nachteilige Effekte wie z.B. inhomogene Mahlergebnisse (insbesondere hohe Inhomogenität hinsichtlich der Partikelgrößen in der gemahlenen Charge) können dann häufig nicht vermieden werden. Nachteilig ist dies insbesondere dann, wenn die gemahlene Charge für eine Materialanalyse verwendet werden soll; letztere wird dann leider ebenfalls ungenauer. Nicht zuletzt können auch derartige Verspannungen bei beweglichen Bauteilen oder bei Lagern, insbesondere Wälzlagern in einem solchen Maße hervorgerufen werden, dass die Mühle nur noch eine verkürzte Lebensdauer hat oder gar Betriebsausfälle erleidet. Anders ausgedrückt: Eine schwingungstechnische Optimierung geht mit einer vorrichtungstechnischen Optimierung Hand in Hand.

Daher besteht Interesse an einer möglichst einfachen, aber dennoch wirkungsvollen Optimierung der Mühle. Eine der denkbaren Maßnahmen ist das Kühlen zum Absenken von Temperatur-Inhomogenitäten. Diese Maßnahme allein kann jedoch in vielen Fällen keine zufriedenstellende Optimierung bewirken. Andere Maßnahmen beziehen sich direkt auf die Lager bzw. auf die schwingungstechnische Lagerung der Mühle.

Vor diesem Hintergrund besteht insbesondere auch Interesse an einer Weiterentwicklung von Scheibenschwingmühlen für den Mineral-Bereich, welche auch dazu ausgelegt sein müssen, größere Materialmengen oder variierende Materialmengen aufzunehmen. Anders ausgedrückt: Speziell der Mineral-Bereich fordert vergleichsweise große Anlagen mit vergleichsweise großen Unwucht-Massen, wobei das jeweilige Schwingungsverhalten von der momentanen Beladung abhängig sein kann. Daher erlangt insbesondere bei diesen Anlagen die Anforderung von optimierter Auswuchtung der Mühle eine große Bedeutung. Gewünschte Effekte: ruhiger Lauf; optimiertes Betriebsverhalten; beispielsweise Verzicht auf ein aufwändiges Anlagenfundament, beispielsweise bei Montage in einem Labor.

Aus der DE 43 43 742 A1 ist eine Scheibenschwingmühle bekannt.

Aus der SU 1 433 499 A1 ist eine Haupt-Brechkammer bekannt, die im Gehäuse zwischen den parallelen Exzenterwellen auf deren Exzenterhälsen angeordnet ist. Zusätzliche Brechkammern sind auf zusätzlichen Exzenterhälsen angebracht. Die zusätzlichen Exzenterhälse sind in Winkelrichtung verschoben und bilden mit dem Brechraum ein statisch und dynamisch ausgewuchtetes System. Beim Einsatz von drei Brechkammern sind die Exzenterhälse um 180 Grad versetzt. Bei zwei Brechkammern ist die Hauptbrechkammer in der ringförmigen Brechkammeröffnung angeordnet.

Aus der DE 22 12 601 A1 ist eine Scheiben- und Ringschwingmühle bekannt.

Aus der US 2019/111 438 A1 ist eine Mühle mit einem Sicherungsrahmen bekannt.

### BESCHREIBUNG DER ERFINDUNG

Aufgabe der Erfindung ist es, eine Vorrichtung und ein Verfahren mit den eingangs beschriebenen Merkmalen zur Verfügung zu stellen, womit der Betrieb einer Scheibenschwingmühle mit Exzenterwellen-Antrieb schwingungstechnisch optimiert werden kann, insbesondere in Hinblick auf eine schwingungstechnische Optimierung der gesamten Vorrichtung auch bei stark variierender Beladung. Die Aufgabe kann in einem engeren Sinne auch darin gesehen werden, die im Zusammenhang mit der Schwingungsanregung stehenden Komponenten der Mühle bzw. deren Betriebsverhalten zu optimieren.

Diese Aufgabe wird gelöst durch eine Vorrichtung und ein Verfahren gemäß den unabhängigen Patentansprüchen. Vorteilhafte Ausführungsbeispiele werden in den Unteransprüchen aufgeführt.

Diese Aufgabe wird erfindungsgemäß insbesondere gelöst durch eine Scheibenschwingmühlenvorrichtung eingerichtet zur Zerkleinerung von Einsatzmaterial, insbesondere Einsatzmaterial einer Partikelgröße kleiner 20mm oder kleiner 10mm, insbesondere eingerichtet zum Mahlen des Einsatzmaterials auf Partikelgrößen kleiner 75µm, mit: einem Mühlengehäuse; einem im Mühlengehäuse schwingbeweglich angeordneten Mahlsystem mit einer Mahlkammer und mit wenigstens einem in der Mahlkammer beweglich angeordneten Mahlstein; und mit wenigstens einem im Mühlengehäuse gelagerten und die Schwingbewegung in der Mahlkammer erzeugenden Exzenterwellen-Antrieb und wenigstens zwei Exzenterwellen, insbesondere wenigstens zwei synchron umlaufende Exzenterwellen; und mit wenigstens einer an den Exzenterwellen-Antrieb gekoppelten Ausgleichsmasseneinheit eingerichtet zum Unwuchtausgleich; wobei die Ausgleichsmasseneinheit derart an den Exzenterwellen-Antrieb gekoppelt ist, dass ein Phasenversatz größer 180°, insbesondere größer 185°, zwischen einem Exzentermaximum der Ausgleichsmasseneinheit und einem Exzentermaximum der Mahlkammer einstellbar ist. Hierdurch kann ein für viele Betriebssituationen vorteilhaftes Betriebsverhalten sichergestellt werden. Insbesondere kann auch bei stark variierender Belastung ein ruhiger Lauf der Mühle sichergestellt werden. Nicht zuletzt kann das Spektrum der Betriebs- oder Nutzungsarten für einen bestimmten Mühlentyp verbreitet werden.

Es hat sich gezeigt, dass es vorteilhaft ist, wenn der Versatz nicht exakt 180° beträgt.

Indem ein von 180° abweichender Versatz eingestellt wird, kann insbesondere das schwingungstechnische Zusammenspiel von Mahlstein und Kammer, Kammer und Ausgleichsmassen, und/oder Einsatzmaterial (variierende Masse) und allgemein den schwingenden vorrichtungstechnischen Komponenten der Mühle optimiert werden.

Die Ausgleichsmasseneinheit kann derart an den Exzenterwellen-Antrieb gekoppelt sein, dass der gewünschte Phasenversatz in Abhängigkeit von der Ansteuerung des Exzenterwellen-Antriebs einstellbar ist.

Insbesondere kann bei einem Versatz größer 180° das Gegenmassensystem der Drehbewegung des Mahlsystems beispielsweise um mindestens 5° nacheilen. Dieser Versatz kann erfindungsgemäß vorgegeben und eingeregelt werden. Hierdurch kann insbesondere bei variierender Beladung und in Hinblick auf Variationen im Bewegungs-Verhalten des Mahlsteins eine schwingungstechnische Optimierung sichergestellt werden, insbesondere im Sinne einer Puffer-Funktion. Anders ausgedrückt: Es hat sich gezeigt, dass der erfindungsgemäße Winkelversatz größer 180° bei nacheilender Unwucht der Ausgleichsmasseneinheit eine gewisse Pufferfunktion zur Vermeidung nachteiliger Schwingungszustände sicherstellen kann. Dies ermöglicht nicht zuletzt auch einen besonders breiten Anwendungsbereich für die jeweilige Mühle.

Im Gegensatz dazu bestand eine bisherige Maßnahme darin, ein Auswuchten durch exakt 180° Versatz zu realisieren, wobei der Versatz in Bezug auf das Exzentermaximum der Ausgleichsmassen und das Exzentermaximum der Mahlkammer bemessen ist. Es hat sich jedoch nun gezeigt, dass diese Auswucht-Strategie nur eine unzureichende, nicht zufriedenstellende Optimierung ermöglicht.

Bisher eingesetzte Mühlen mit Unwuchtantrieben weisen üblicherweise ein Vibrationsverhalten auf, welches durch ein Feder-Dämpfersystem geprägt ist. Es hat sich nun gezeigt, dass eine Abstimmung auf die Lage des Mahlsteins dabei vergleichsweise schwierig bzw. undefinierbar ist.

Die Erfindung beruht auf dem Konzept, den Versatz zwischen Exzentermaximum der Ausgleichsmassen und Exzentermaximum der Mahlkammer ungleich 180° einzustellen, wobei ein bevorzugt nacheilender Mahlstein derart in Schwingung versetzt wird/ist, dass insbesondere auch bei variierender Beladung und/oder variierender Relativpositionen der schwingenden Komponenten, insbesondere des Mahlsteins, ein möglichst gleichbleibend ruhiger Lauf oder eine möglichst konstante schwingungstechnische Anregung sichergestellt ist, insbesondere unter variierenden Belastungen oder Drehzahlen.

Die Erfindung ermöglicht insbesondere auch einen Ausgleich von Betriebszustandsänderungen zwischen Leerlauf und Volllast auf besonders einfache und effektive Weise. Hierdurch lässt sich ein einzelner Mühlen-Typ auf flexible Weise nutzen. Die Praxistauglichkeit wird verbessert.

Je Umlauf ist bevorzugt nur ein einziges Exzentermaximum vorgesehen, welches durch den Versatz von einzelnen Durchmessern auf den Exzenterwellen vorgegeben wird. Wahlweise könnten beispielsweise mittels einer Nockensteuerung mehrere Exzentermaxima realisiert werden, jedoch beruht die vorliegende Erfindung vornehmlich auf dem vergleichsweise einfach realisierbaren Konzept einer schwingungstechnischen Optimierung bei vordefinierter relativer Anordnung des Exzentermaximums, also ohne Nockensteuerung. Nichtsdestotrotz kann im Einzelfall eine Erweiterung der technischen Maßnahmen um eine solche Nockensteuerung erfolgen, falls gewünscht.

Als "nacheilend" ist dabei eine induzierte Bewegung zu verstehen, insbesondere die aufgrund von Unwuchten induzierte freie Bewegung des Mahlsteins.

Die Ausgleichsmasseneinheit umfasst beispielsweise zwei Ausgleichsmassenelemente, insbesondere in Ausgestaltung als zwei Ringe, in einer Anordnung oberhalb und unterhalb der Mahlkammer. Es hat sich gezeigt, dass die Verwendung von wenigstens zwei Ausgleichsmassenelementen vorteilhafter ist als nur eines Ausgleichsmassenelementes, insbesondere in Hinblick auf unterschiedliche Höhenlagen bzw. auf zusätzliche (zu vermeidende) Kippmomente.

Das jeweilige Ausgleichsmassenelement muss nicht notwendigerweise mit allen Exzenterwellen verbunden sein; vielmehr kann auch an jeder Welle wenigstens ein individuelles Ausgleichsmassenelement angeordnet sein. Ein an alle Wellen gekoppeltes Ausgleichsmassenelement liefert jedoch den Vorteil, dass auch der Bauraum zwischen den Wellen für eine Kontermasse ausgenutzt werden kann.

Es hat sich gezeigt, dass zur weiteren Optimierung von Betriebsverhalten, insbesondere zur Optimierung vom Anfahr-Verhalten der Mühle, wenigstens eine Abhängigkeit bzw. wenigstens ein Verhältnis aus der folgenden Gruppe vorzudefinieren:
- Verhältnis Mahlsteingröße zu Mahlkammergröße; und/oder
- Verhältnis Exzenter Mahlaggregat (antreibende Komponente) zu Mahlkammergröße.

Das Einstellen des Phasenversatzes kann insbesondere auch durch mechanische Kopplung wie z.B. mittels Passfedern erfolgen, insbesondere an der jeweiligen Exzenterwelle.

Eine Kopplung der Ausgleichsmasseneinheit an den Exzenterwellen-Antrieb kann auch als eine Kopplung der Ausgleichsmasseneinheit an wenigstens eine Exzenterwelle verstanden werden. Insbesondere weisen alle Exzenterwellen exakt denselben Phasenversatz auf.

Gemäß einem Ausführungsbeispiel ist der Phasenversatz derart einstellbar, dass das Exzentermaximum der Ausgleichsmasseneinheit dem Exzentermaximum der Mahlkammer nacheilt bzw. zeitlich nachgeordnet ist. Durch einen solchen negativen Versatz der Ausgleichsmasseneinheit um mehr als eine halbe Umdrehung können variierende Betriebsbedingungen besonders effektiv kompensiert werden.

Gemäß einem Ausführungsbeispiel ist die Ausgleichsmasseneinheit derart in Abhängigkeit von der Ansteuerung des Exzenterwellen-Antriebs angesteuert/ansteuerbar, dass ein Phasenversatz im Bereich von 185° bis 200° einstellbar ist. Es hat sich gezeigt, dass dieser Versatz besonders vorteilhaft ist, insbesondere auch in Hinblick auf einen gegenläufigen Unwuchtausgleich.

Ein Versatz, insbesondere ein Nacheilen, um einen Drehwinkel von 185° bis 200° kann insbesondere den Vorteil liefern, dass die zu erwartenden relativen Verschiebungen von Relativpositionen oder Massenschwerpunkten mit guter Wahrscheinlichkeit bzw. bei besonders guter Effektivität kompensiert werden. Es hat sich gezeigt, dass ein Abstand von 5° bis 20° von einer halben Umdrehung die Kompensation insbesondere mit gutem Sicherheitsfaktor sicherstellen kann, ohne dass allzu stark vom Konzept der gegenschwingenden Massen abgewichen werden muss. Anders ausgedrückt: In diesem Bereich der Abweichung von exakt entgegengesetzter Schwingung kann ein toleranteres, breiter kompensierendes Schwingungsverhalten für einen variableren Betriebsbereich der Mühle sichergestellt werden.

Gemäß einem Ausführungsbeispiel erfolgt die Ansteuerung derart, dass der eingeregelte relative Drehwinkel bzw. Phasenversatz der Ausgleichsmasseneinheit unterschiedliche Relativpositionen des wenigstens einen Mahlsteins relativ zum Exzentermaximum im Teillast- und Volllastbetrieb ausgleicht, insbesondere zwecks Ausgleich von Betriebszustandsänderungen zwischen Leerlauf und Volllast. Hierdurch kann auch das Anwendungsspektrum verbreitert werden, insbesondere auch in Hinblick auf Art und Menge des Einsatzmaterials.

Bei höherer Last (z.B. bei relativ großem Mahlwiederstand) ist der Phasenversatz zwischen Exzentermaximum und momentaner Lage/Position des Mahlsteins relativ größer.

Gemäß einem Ausführungsbeispiel ist die Ausgleichsmasseneinheit im Drehwinkel bzw. Phasenversatz einstellbar, insbesondere indem an wenigstens einer Exzenterwelle wenigstens eine Exzenterscheibe vorgesehen ist, insbesondere eine in relativer Drehposition zur Exzenterwelle positionierbare Exzenterscheibe. Hierdurch kann mittels vergleichsweise einfacher konstruktiver Maßnahmen auch eine große Variabilität bereitgestellt werden. Bevorzugt werden an allen Exzenterwellen die gleichen Arten von Maßnahmen getroffen; insbesondere ist an jeder Exzenterwelle jeweils wenigstens eine Exzenterscheibe vorgesehen.

Die Einstellbarkeit der Ausgleichsmasseneinheit kann beispielsweise durch mechanische Verbindungen, mittels welchen ein vordefinierter Versatz einstellbar ist, sichergestellt werden. Insbesondere kann ein Pass-Mittel wie z.B. eine Passfeder die im vorliegenden Zusammenhang zweckdienliche Einstellbarkeit begünstigen. Beispielsweise kann die Einstellbarkeit auch durch eine Zahnwelle, eine Konusklemmung und/oder einen Rastbolzen sichergestellt werden.

Ein Verdrehen von Exzenterscheiben relativ zur Welle kann dabei auch während des Betriebs erfolgen, insbesondere im Sinne einer Feinjustage.

Gemäß einem Ausführungsbeispiel ist der Drehwinkel bzw. Phasenversatz der Ausgleichsmasseneinheit in Abhängigkeit von Vibrationen der Scheibenschwingmühlenvorrichtung regelbar, insbesondere indem Beschleunigungen in wenigstens einer Raumrichtung erfasst werden. Hierdurch kann z.B. auch aktiv auf momentane Betriebssituationen reagiert werden.

Insbesondere können die Vibrationen mittels einer Mehrzahl von mehrachsigen Beschleunigungssensoren erfasst werden. Beispielsweise wird wenigstens ein Schwellwert definiert, insbesondere in Bezug auf wenigstens eine von mehreren horizontalen Raumachsen, oberhalb von welchem Schwellwert eine Phasenversatz-Regelung erfolgt. Beispielsweise kann eine Nockensteuerung/-regelung implementiert sein. Wahlweise kann auch z.B. ein Mehrfach-Ring-Exzenterlager, insbesondere ein Fünf-Ring-Exzenterlager implementiert werden. Letzteres kann das Nachjustieren während des Betriebs vereinfachen.

Beispielsweise kann ein Beschleunigungssensor auf der Grundplatte die Schwinggeschwindigkeiten insbesondere in horizontaler Richtung aufnehmen. Beispielsweise ist wenigstens ein mehrachsiger Beschleunigungssensor vorgesehen, insbesondere eingerichtet zur integrierten Messung/Erfassung von horizontalen Schwinggeschwindigkeiten.

Gemäß einem Ausführungsbeispiel weist der wenigstens eine Mahlstein einen Durchmesser von mindestens 50% des Innendurchmessers der Mahlkammer auf, insbesondere im Bereich von 60% bis 85%. Hierdurch kann insbesondere auch ein Anfahr-Vorgang optimiert werden (sicheres Anlaufen der Maschine). Ein relativ großer Mahlstein relativ zu den Abmessungen der Kammer liefert auch den Vorteil, dass eine Phasenregelung auf besonders effektive Weise eingestellt werden kann. Bei einem Verhältnis größer 60% werden derartige Effekte besonders spürbar. Es hat sich gezeigt, dass ein Verhältnis größer 85% sich insbesondere hinsichtlich des nutzbaren freien Volumens nachteilig auswirken kann.

Die Größenabmessungen der Mahlkammer können dabei insbesondere durch diejenigen Flächen oder Wandungen beschrieben werden, an welchen der Mahlstein abwälzt.

Der Mahlstein wälzt innen an der Mahlkammer ab. Bei einem Durchmesser des Mahlsteins von mindestens 50% des Innendurchmessers der Mahlkammer kann die Mühle besonders ruhig und sicher laufen.

Durch Optimierungs-Maßnahmen basierend auf der Definition von Größenverhältnissen kann insbesondere auch ein sicheres Anlaufen der Maschine sichergestellt werden. Der Mahlstein kann in vergleichsweise kurzer Anlauf-Phase in eine gewünschte Abwälzbewegung angeregt werden und in einem ruhigen stabilen Lauf gehalten werden.

Gemäß einem Ausführungsbeispiel beträgt das Exzentermaximum der Mahlkammer mindestens 2% des Innendurchmessers der Mahlkammer, insbesondere im Bereich von 4% bis 8%. Hierdurch kann insbesondere auch ein Anfahr-Vorgang optimiert werden (sicheres Anlaufen der Maschine). Eine relativ starke Exzenterwelle (vergleichsweise große Exzentrizität) relativ zu den Abmessungen der Kammer liefert auch den Vorteil einer klaren, eindeutigen Phase unabhängig von einer momentanen Ausgestaltung oder Beladung der Kammer. Bei einem Verhältnis größer 4% sind die Vorteile noch deutlicher spürbar. Es hat sich gezeigt, dass ein Verhältnis größer 8% sich insbesondere hinsichtlich Reaktionskräften oder Trägheit oder Variabilität der Betriebsbedingungen nachteilig auswirken kann.

Es hat sich gezeigt, dass durch Vorgabe eines Mindestmaßes für die Exzentrizität bei der Anregung der Mahlkammer die Betriebsweise des Mahlsteins positiv beeinflusst werden kann. Insbesondere weisen Exzenterscheiben für die Mahlkammer eine Exzentrizität (bzw. ein Exzentermaximum) von mindestens 2% des Innendurchmessers der Mahlkammer auf. Somit kann der Begriff Exzentermaximum synonym mit der geometrischen Exzentrizität einer geometrischen Maßnahme an den Wellen verstanden werden. Durch dieses Mindestmaß kann insbesondere der von der Mahlkammer ausgeübte Stoß (bzw. Impuls) auf dem Mahlstein ausreichend groß eingestellt werden, insbesondere auch in Hinblick auf ein sicheres, vorteilhaftes Anlaufen/Anfahren der Mühle.

Die Mahlkammer und die Ausgleichsmassen weisen insbesondere exzentrisch versetzte Befestigungspunkte auf den Exzenterwellen auf. Die Exzenter können dabei einen unterschiedlichen Phasenversatz und eine unterschiedliche Exzentrizität an den Wellen aufweisen.

Gemäß einem Ausführungsbeispiel ist das Exzentermaximum der Ausgleichsmasseneinheit größer als das Exzentermaximum der Mahlkammer, insbesondere mindestens um den Faktor 1,2 bis 3. Durch die vergleichsweise große Exzentrizität der Ausgleichsmasseneinheit können die Ausgleichsmassen (deren Masse) reduziert werden, was sich auch vorteilhaft auf die konstruktiven Anforderungen z.B. hinsichtlich der Dimensionierung der Lager auswirken kann.

Es hat sich gezeigt, dass durch einen solchen Größenfaktor der beiden Exzentrizitäten die Ausgleichsmassen reduzierbar sind. Ein Faktor bis 3 liefert dabei einen guten Kompromiss auch in Hinblick auf konstruktiven Aufwand.

Die Verhältnisse der Maxima können insbesondere basierend auf relativen geometrischen Größenabmessungen von Exzenter-Elementen (z.B. Scheiben) beschrieben werden.

Gemäß einem Ausführungsbeispiel weist der wenigstens eine Mahlstein einen Durchmesser auf, welcher vordefiniert ist durch den Innendurchmesser der Mahlkammer abzüglich Faktor 5 bis 7 des Exzentermaximums der Mahlkammer. Hierdurch kann ein besonders vorteilhafter Kompromiss für das Betriebsverhalten erzielt werden, insbesondere mittels rein vorrichtungstechnischer Maßnahmen. Es hat sich gezeigt, dass dadurch insbesondere auch weitgehend unabhängig von der Beladung der Mühle (Menge und Art des Einsatzmaterials) eine besonders vorteilhafte Laufruhe sichergestellt werden kann. Optional kann von diesen Verhältnissen abgewichen werden, z.B. für bestimmte Mühlen-Typen oder bei bestimmten Beladungen.

Dabei kann durch die Größe des Exzenters (bzw. durch das Ausmaß der Exzentrizität) bei der Anregung der Mahlkammer der auf den Mahlstein ausgeübte Stoß bzw. Impuls definiert werden. Weil ein großer Mahlstein einen vergleichsweise kurzen Weg zur gegenüberliegenden Wand der Mahlkammer zurücklegen muss, kann basierend auf den hier beschriebenen Verhältnissen auch ein positiver Effekt zum sicheren Anfahren der Mühle sichergestellt werden. Einem vergleichsweise maximal großen Mahlstein steht jedoch nur wenig freies Volumen (wenig Bewegungsfreiheit) zur Verfügung, so dass eine Abwälzbewegung eingeschränkt wird. Es hat sich gezeigt, dass in diesem Spannungsfeld der Bereich von 5 bis 7 für den zuvor beschriebenen Faktor einen guten Kompromiss für sicheres Anlaufen und optimalen Mahl-Betrieb sicherstellen kann. Anders ausgedrückt: Bei dieser speziellen Variante der Größenverhältnisse kann eine vorteilhafte Einstellung sowohl für das Anfahren als auch für den Dauerbetrieb sichergestellt werden. Das Exzentermaximum kann dabei z.B. durch den Durchmesser eines Exzenter-Elementes (insbesondere Scheibe) auf geometrische Weise vorgegeben werden.

Die zuvor genannte Aufgabe wird erfindungsgemäß auch gelöst durch eine durch eine Scheibenschwingmühlenvorrichtung eingerichtet zur Zerkleinerung von Einsatzmaterial, insbesondere Einsatzmaterial einer Partikelgröße kleiner 20mm oder kleiner 10mm, insbesondere eingerichtet zum Mahlen des Einsatzmaterials auf Partikelgrößen kleiner 75µm, mit: einem Mühlengehäuse; einem im Mühlengehäuse schwingbeweglich angeordneten Mahlsystem mit einer Mahlkammer und mit wenigstens einem in der Mahlkammer beweglich angeordneten Mahlstein; und mit wenigstens einem im Mühlengehäuse gelagerten und die Schwingbewegung in der Mahlkammer erzeugenden Exzenterwellen-Antrieb und wenigstens zwei Exzenterwellen, insbesondere wenigstens zwei synchron umlaufende Exzenterwellen; und mit wenigstens einer an den Exzenterwellen-Antrieb gekoppelten Ausgleichsmasseneinheit eingerichtet zum Unwuchtausgleich; wobei die Ausgleichsmasseneinheit derart an den Exzenterwellen-Antrieb gekoppelt ist, dass ein Phasenversatz größer 180°, insbesondere größer 185°, zwischen einem/dem Exzentermaximum der Ausgleichsmasseneinheit und einem/dem Exzentermaximum der Mahlkammer einstellbar ist, wobei die Ausgleichsmasseneinheit derart in Abhängigkeit von der Ansteuerung des Exzenterwellen-Antriebs angesteuert/ansteuerbar, dass ein Phasenversatz im Bereich von 185° bis 200° einstellbar ist, und wobei das Exzentermaximum der Mahlkammer mindestens 2% des Innendurchmessers der Mahlkammer beträgt, insbesondere im Bereich von 4% bis 8%. Hierdurch ergeben sich zahlreiche zuvor genannte Vorteile.

Die zuvor genannte Aufgabe wird erfindungsgemäß auch gelöst durch ein Verfahren zum schwingungstechnischen Regeln einer Scheibenschwingmühlenvorrichtung beim Zerkleinern von Einsatzmaterial, insbesondere Einsatzmaterial einer Partikelgröße kleiner 20mm oder kleiner 10mm, insbesondere bei einer zuvor beschriebenen Scheibenschwingmühlenvorrichtung, wobei die Schwingbewegung der Scheibenschwingmühlenvorrichtung mittels eines Exzenterwellen-Antriebs umfassend wenigstens zwei Exzenterwellen in einem schwingbeweglichen Mahlsystem mit einer Mahlkammer und mit wenigstens einem schwingbeweglich in der Mahlkammer angeordneten Mahlstein erzeugt wird, wobei ein Unwuchtausgleich mittels wenigstens einer an den Exzenterwellen-Antrieb gekoppelten Ausgleichsmasseneinheit erfolgt; wobei das schwingungstechnische Regeln der Schwingbewegung durch Regeln eines Phasenversatzes zwischen einem/dem Exzentermaximum der Ausgleichsmasseneinheit und einem/dem Exzentermaximum der Mahlkammer erfolgt, wobei der Phasenversatz auf einen Betrag größer 180°, insbesondere größer 185° eingestellt wird. Hierdurch ergeben sich zuvor genannte Vorteile.

Gemäß einer Ausführungsform wird der Phasenversatz derart eingestellt, dass das Exzentermaximum der Ausgleichsmasseneinheit dem Exzentermaximum der Mahlkammer nacheilt bzw. zeitlich nachgeordnet ist. Dieser Betriebsmodus hat sich als besonders vorteilhaft insbesondere bezüglich stark variierender Belastung der Mühle (z.B. breites Spektrum von Art und Menge von Einsatzmaterial) erwiesen.

Die Ausgleichsmasseneinheit kann dabei derart an den Exzenterwellen-Antrieb gekoppelt sein/werden, dass ein Phasenversatz im Bereich von 185° bis 200° eingestellt wird, also in einem Bereich von mindestens 5° bis maximal 20° Abweichung von exakt gegenläufiger Anregung. Hierdurch lässt sich ein besonders variables Betriebsverhalten realisieren (hier bildlich als schwingungstechnische Anlagenelastizität bezeichnet). Eine Phasenversatz-Regelung kann insbesondere in Abhängigkeit von der Ansteuerung des Exzenterwellen-Antriebs und/oder von der relativen Anordnung von Exzentern erfolgen.

Es hat sich gezeigt, dass die erfindungsgemäßen Effekte ab einem Dreh-Versatz von mehr als 200° weniger vorteilhaft werden. Die Hauptmasse des schwingenden Systems wird durch das Mahlgefäß mit dessen Aufnahme bereitgestellt. Der Mahlstein kann dabei einen Drehwinkelversatz von maximal ca. 90° einnehmen.

Gemäß einer Ausführungsform wird der Drehwinkel bzw. Phasenversatz der Ausgleichsmasseneinheit derart vordefiniert oder aktiv eingeregelt, dass unterschiedliche Relativpositionen des wenigstens einen Mahlsteins im Teillast- und Volllastbetrieb relativ zum Exzentermaximum kompensiert werden, insbesondere relativ zum Exzentermaximum der Mahlkammer, insbesondere zwecks Ausgleich von Betriebszustandsänderungen zwischen Leerlauf und Volllast. Hierdurch kann hohe Laufruhe auch weitgehend unabhängig vom durch den Antrieb vorgegebenen Betriebszustand sichergestellt werden.

Gemäß einer Ausführungsform wird die Ausgleichsmasseneinheit im Drehwinkel bzw. Phasenversatz eingestellt, insbesondere indem an wenigstens eine Exzenterwelle wenigstens eine Exzenterscheibe in relativer Drehposition zur Exzenterwelle positioniert ist oder aktiv positioniert wird (Justage der Relativposition zur Schwingungsoptimierung). Hierdurch kann mittels einfacher Maßnahmen das Betriebsverhalten auch auf robuste Weise vordefiniert werden.

Gemäß einer Ausführungsform wird der Drehwinkel bzw. Phasenversatz der Ausgleichsmasseneinheit in Abhängigkeit von Vibrationen der Scheibenschwingmühlenvorrichtung geregelt, insbesondere indem Beschleunigungsparameter in wenigstens einer Raumrichtung erfasst und für die Schwingungsregelung ausgewertet werden. Hierdurch wird auch ein aktives Gegenregeln in Reaktion auf momentane Betriebssituationen ermöglicht.

Die zuvor genannte Aufgabe wird erfindungsgemäß auch gelöst durch eine Steuerungs-/Regelungseinrichtung eingerichtet zum Ausführen eines zuvor beschriebenen Verfahrens, wobei der Unwuchtausgleich mittels wenigstens einer an den Exzenterwellen-Antrieb gekoppelten Ausgleichsmasseneinheit erfolgt, indem ein Phasenversatz zwischen den Exzentermaxima der Ausgleichsmasseneinheit und der Mahlkammer ungleich 180° mit einer Phasendifferenz von mindestens 5° oder mindestens 10° in Bezug auf 180° Phasenversatz eingestellt oder aktiv eingeregelt wird, wobei die Steuerungs-/Regelungseinrichtung insbesondere an wenigstens eine Messeinheit gekoppelt ist oder diese umfasst. Hierdurch ergeben sich zuvor genannte Vorteile.

Die zuvor genannte Aufgabe wird erfindungsgemäß auch gelöst durch Verwendung von Exzenterwellen mit Phasenversatz in einer Scheibenschwingmühlenvorrichtung, insbesondere in einer zuvor beschriebenen Scheibenschwingmühlenvorrichtung, zum Einstellen eines schwingungstechnisch optimierten Betriebszustandes, wobei die Exzenterwellen einerseits eine Mahlkammer mit wenigstens einem in der Mahlkammer beweglich angeordneten Mahlstein anregen, und wobei die Exzenterwellen andererseits wenigstens eine Ausgleichsmasseneinheit anregen, wobei die Exzenterwellen derart an die Mahlkammer und an die wenigstens eine Ausgleichsmasseneinheit gekoppelt sind, dass ein Phasenversatz zwischen den Exzentermaxima der wenigstens einen Ausgleichsmasseneinheit und der Mahlkammer unabhängig vom Betriebszustand oder von der momentanen Beladung der Mahlkammer ungleich 180° sichergestellt ist, insbesondere in einem Bereich von 5 bis 15° Versatz in Bezug auf 180° Phasenversatz. Hierdurch ergeben sich zuvor genannte Vorteile.

Gemäß einem weiteren Aspekt der vorliegenden Erfindung kann eine weitere schwingungstechnische Optimierung auf konstruktiver Ebene mittels wenigstens einer materialelastischen Anlenkereinheit erfolgen. Insbesondre kann die Mahlkammer mittels wenigstens einer materialelastischen Anlenkereinheit an die Exzenterwellen gekoppelt sein. Dies ermöglicht auch eine bewegungstolerante bzw. lagetolerante Anbindung der Mahlkammer an die Exzenterwellen, wodurch das Betriebsverhalten der Mühle weiter optimiert werden kann, insbesondere auch bei stark variierender Beladung, also bei variierendem Bewegungsverhalten des Mahlsteins. Einerseits können die materialelastischen Anlenkereinheiten Schwingungseffekte kompensieren oder Vibrationen ausgleichen, andererseits können auch durch Temperaturschwankungen oder Lagetoleranzen bedingte Spannungen minimiert werden.

Im Folgenden wird speziell auf einen Aspekt eingegangen, welcher die vorrichtungstechnische Kopplung der Kammer an die Wellen betrifft, wobei eine Kombination mit den zuvor beschriebenen Merkmalen eine besonders weitreichend schwingungsoptimierte Mühle bereitstellen kann. Anders ausgedrückt: Eine besonders weitreichend schwingungsoptimierte Mühle kann bei Kombination der Maßnahmen bezüglich Phasenversatz mit Maßnahmen basierend auf einer materialelastischen Anlenkereinheit realisiert werden. Vice versa lässt sich die Optimierung der Mühle basierend auf Maßnahmen zur materialelastischen Lagerung der Kammer auf besonders zielführende Weise mittels der hier beschriebenen Maßnahmen bezüglich Phasenversatz realisieren, beispielsweise indem bei Mühlen mit materialelastischer Anlenkereinheit ein entsprechendes Betriebsverhalten regelungstechnisch eingestellt wird.

Bei der zuvor beschriebenen Scheibenschwingmühlenvorrichtung kann die Mahlkammer mittels wenigstens einer materialelastischen Anlenkereinheit an die Exzenterwellen gekoppelt sein. Dies ermöglicht eine bewegungstolerante bzw. lagetolerante Anbindung der Mahlkammer an die Exzenterwellen, wodurch das Betriebsverhalten der Mühle optimiert werden kann.

Es hat sich gezeigt, dass die Lagerung der Exzenterwellen auf besonders effektive Weise optimiert werden kann, indem die Lager der Exzenterwellen materialelastisch an die Kammer gekoppelt werden. Es hat sich gezeigt, dass mittels einer oder mehreren Anlenkereinheiten einerseits die von der Drehzahl abhängigen Fliehkräfte direkt in die Exzenterwellen weitergeleitet werden können, andererseits jedoch auch die aufgrund von Wärmedehnungen und Toleranzen hervorgerufenen Kräfte und Momente ausgeglichen werden können. Dabei hat die Verwendung einer oder mehrerer materialelastischer Anlenkereinheiten auch den Vorteil, dass eine aktive Regelung irgendwelcher Steifigkeits- oder Elastizitäts-Parameter nicht erforderlich ist. Eine entsprechend gewünschte Dämpfung kann bereits allein mittels der materialelastischen Anlenkereinheit(en) sichergestellt werden.

Insbesondere kann auch im Zusammenhang mit dem Einstellen eines Phasenversatzes von den materialelastischen Eigenschaften der Anlenkereinheit profitiert werden.

Die materialelastische Anlenkereinheit weist beispielsweise eine Blechplatte auf oder ist dadurch gebildet, insbesondere durch wenigstens eine metallische Platte. Dies liefert auch den Vorteil, dass keine aufwendigen Nachbearbeitungsvorgänge für materialelastische Abschnitte der Anlenkereinheit notwendig sind. Als vorteilhafte Materialien für die Anlenkereinheit können genannt werden: Stahl, Aluminium, Verbundfasermaterial.

Stahl liefert den Vorteil, dass große Kräfte dauerhaft auch bei erhöhten Temperaturen übertragen werden können. Zudem kann mittels einer Anlenkereinheit aus Stahl das Mahlgefäß bzw. die Mahlkammer darin eingeschrumpft werden. Zudem kann Stahl auch eine Wärmeleitfunktion erfüllen, insbesondere zur Temperaturabsenkung im Mahlgefäß.

Als "materialelastisch" ist dabei eine in das Material integrierte Funktionalität zum Ausgleich von Spannungen oder Lagetoleranzen zu verstehen, insbesondere eine gelenklose Funktionalität ohne Relativbewegung von Teilen relativ zueinander. Als "materialelastisch" kann dabei insbesondere eine relativ niedrigere Steifigkeit eines ersten Materialabschnitts in Bezug auf eine relativ höhere Steifigkeit eines zweiten Materialabschnitts oder Materialbereiches definiert sein. Die "materialelastische" Funktionalität erfordert dabei insbesondere auch eine Relativbewegung, so dass ein "materialelastischer" Abschnitt auch eine Bewegungstoleranz aufweist.

Es hat sich gezeigt, dass die Steifigkeit bzw. die "materialelastische" Funktionalität insbesondere in Hinblick auf die folgenden Parameter bzw. Größen des Gesamtsystems einstellbar ist: Geometrie (insbesondere Durchmesser); Gewichte (Mahlgefäß, Mahlstein und Mahlgut); Exzentermaß (Mahlgefäß, Mahlstein und Mahlgut); Drehzahlen; Temperaturen; einzuhaltende Toleranzen. Großen Einfluss haben dabei die Massen und Durchmesser sowie die Maximaldrehzahl und die Temperaturdifferenz der Bauteile.

Gemäß einem Ausführungsbeispiel ist die materialelastische Anlenkereinheit materialelastisch durch wenigstens einen biegeelastisch zwischen der Mahlkammer und den Exzenterwellen gelagerten Abschnitt, insbesondere biegeelastisch in radialer Richtung, insbesondere mit einem Biegemoment oder eine Biegesteifigkeit, welche/welches insbesondere in radialer Richtung mindestens eine Zehnerpotenz kleiner ist als die Steifigkeit der gekoppelten kraftführenden Komponenten (insbesondere Mahlkammer; Lager; Exzenterwellen; Grundplatte). Hierdurch kann auch gezielt eingestellt werden, welche Bewegungen an welcher Stelle der Anordnung toleriert werden sollen. Als ein biegeelastisch gelagerter Abschnitt kann dabei insbesondere ein durch Biegung federnd im elastischen Bereich des verwendeten Materials gelagerter Abschnitt verstanden werden. Als eine biegeelastische Lagerung im Sinne der vorliegenden Erfindung ist dabei insbesondere eine Lagerung zu verstehen, bei welcher die Bewegungs-/Lagetoleranz im Wesentlichen oder gar ausschließlich durch Biegung des koppelnden Elementes sichergestellt wird. Diese Lagerung unterscheidet sich von einer Federlagerung mittels Zug- oder Druckfedern und unterscheidet sich auch von einer Lagerung mittels Biegefedern, insbesondere dann, wenn der materialelastische Abschnitt eine integrale Funktionalität der Anlenkereinheit bereitstellt, also nicht als separate Feder bereitgestellt wird. Beispielsweise ist der materialelastische Abschnitt als einzelner Materialstrang ausgestaltet, welcher nicht spiralförmig in der Art einer Feder verläuft, sondern welcher sich zwischen den miteinander zu verbindenden Kopplungspunkten bzw. Lagerpunkten erstreckt, insbesondere auf zumindest annähernd direktem Wege zwischen zwei Verbindungspunkten.

Wahlweise kann die materialelastische Anlenkereinheit auch in Umfangsrichtung um die Mahlkammer materialelastisch durch/aufgrund wenigstens einen biegeelastisch zwischen der Mahlkammer und den Exzenterwellen gelagerten Abschnitts sein, insbesondere mit einem Biegemoment oder einer Biegesteifigkeit, welche/welches insbesondere in Umfangsrichtung mindestens eine Zehnerpotenz kleiner ist als die Steifigkeit der gekoppelten kraftführenden Komponenten (insbesondere Mahlkammer; Lager; Exzenterwellen; Grundplatte).

Insbesondere kann sich ein jeweiliger materialelastischer Abschnitt der materialelastischen Anlenkereinheit windungsfrei zwischen den miteinander zu verbindenden Kopplungspunkten bzw. Lagerpunkten erstrecken. Dies liefert auch gute Lagerungs-Eigenschaften in Bezug auf viele Richtungen.

Der jeweilige materialelastische Abschnitt kann auch als Biegestab beschrieben/bezeichnet werden. Bevorzugt sind die materialelastischen Abschnitte in wenigstens zwei Bewegungsrichtungen unterschiedlich steif, vornehmlich in radiale Richtung weich bzw. materialelastisch. Bevorzugt sind die materialelastischen Abschnitte vertikal/orthogonal zur radialen Richtung anzuordnen, insbesondere exakt in Umfangsrichtung.

Gemäß einem Ausführungsbeispiel umfasst die materialelastische Anlenkereinheit eine Mahlkammer-Aufnahme oder stellt diese bereit, insbesondere in einstückig-integraler Ausgestaltung, insbesondere in zentrischer Anordnung integriert in die materialelastische Anlenkereinheit. Gemäß einem Ausführungsbeispiel umfasst die materialelastische Anlenkereinheit wenigstens einen materialsteifen Bereich, insbesondere für eine Mahlkammer-Aufnahme, wobei wenigstens ein materialelastischer Abschnitt den materialsteifen Bereich auf materialelastische Weise und auf insbesondere in radialer Richtung bewegungstolerante Weise an die jeweilige Exzenterwelle koppelt. Dies liefert jeweils auch eine robuste integrale Anordnung.

Gemäß einem Ausführungsbeispiel ist die materialelastische Anlenkereinheit aus einem vorgefertigten Halbzeug ausgestaltet, insbesondere in vollständig massiver Ausgestaltung. Dies liefert nicht zuletzt auch Robustheit und Langlebigkeit und ermöglicht auf einfache Weise das Anpassen des/der materialelastischen Abschnitte an den jeweiligen Anwendungsfall.

Insbesondere kann die materialelastische Anlenkereinheit in einer Anordnung oberhalb oder unterhalb von einem Ausgleichsmassenelement der Ausgleichsmasseneinheit oder in einer Anordnung zwischen wenigstens zwei Ausgleichsmassenelementen zusammen mit dem/den Ausgleichsmassenelementen an die Exzenterwellen gekoppelt sein. Hierdurch kann die Anlenkereinheit auch auf zweckdienliche Weise in einen vorteilhaften konstruktiven Aufbau integriert werden, insbesondere in Ausgestaltung als einstückige Scheibe.

Die Ausgleichsmassenelemente können ebenfalls über die Exzenterwellen gelagert werden und bewegen sich phasenversetzt zum Mahlaggregat. Optimaler Weise sind die Ausgleichsmassenelemente auf der Ebene des Mahlgefäßes (Mahlkammer) angeordnet, insbesondere um auch Kippmomente auszugleichen zu können. Gemäß eine vorteilhaften Variante sind wenigstens zwei Ebenen jeweils mit wenigstens einem Ausgleichsmassenelement vorgesehen, welche oberhalb und unterhalb des Mahlgefäßes angeordnet sind.

Gemäß einem Ausführungsbeispiel koppelt die materialelastische Anlenkereinheit die Mahlkammer in wenigstens einem Kopplungspunkt je Exzenterwelle bewegungstolerant an die jeweilige Exzenterwelle, insbesondere mittels einer Lager-Aufnahme zur Anordnung eines Lagers für die jeweilige Exzenterwelle, wobei der wenigstens eine Kopplungspunkt mit Versatz in Umfangsrichtung in Bezug auf einen Anlenkpunkt oder Krafteinleitungspunkt an der Mahlkammer angeordnet ist, insbesondere mit einem Versatz im Bereich eines Umfangswinkels von 30° bis 120°, insbesondere in zumindest annähernd tangentialer Erstreckung. Hierdurch können auch vorteilhafte biegetechnische Eigenschaften bereitgestellt werden.

Gemäß einem Ausführungsbeispiel koppelt die materialelastische Anlenkereinheit die Mahlkammer in wenigstens einem Kopplungspunkt je Exzenterwelle mittels eines materialelastischen Abschnitts in Ausgestaltung als materialelastischer Arm bewegungstolerant an die jeweilige Exzenterwelle, wobei der materialelastische Arm einstückig-integraler Bestandteil der materialelastischen Anlenkereinheit ist, insbesondere in Ausgestaltung als bevorzugt massiver biegebalkenartiger Materialabschnitt. Hierdurch kann auch eine besonders robuste Anordnung sichergestellt werden. Bevorzugt weist der biegebalkenartige Materialabschnitt keine Hohlräume oder Kavitäten auf.

Dank einer Ausgestaltung der materialelastisch koppelnden Anlenkereinheit(en) als biegebalkenähnliche Abschnitte oder Bauteile kann die radiale Steifigkeit im entsprechenden Abschnitt stark herabgesetzt werden. Ein beispielhafter Steifigkeitswert liegt z.B. im Bereich von ca. 0,1mm bis 0,3mm pro 1000N Radialkraft an den Exzenterwellen. Dieser Steifigkeitswert kann beispielhaft als "biegeweich" oder "materialelastisch" definiert werden, insbesondere in Bezug auf die weiteren kraftführenden Komponenten.

Gemäß einem Ausführungsbeispiel ist die materialelastische Anlenkereinheit oder zumindest ein jeweiliger materialelastischer Abschnitt der materialelastischen Anlenkereinheit massiv ausgestaltet, insbesondere mit ausschließlich konvexer Querschnittsprofil-Kontur. Hierdurch kann auch ein Risiko von Materialversagen minimiert werden. Die massive Ausgestaltung liefert auch den Vorteil, dass auch bei einem vergleichsweise steifen Material eine große Biegeweichheit im materialelastischen Abschnitt eingestellt bzw. erzielt werden kann. Bevorzugt weist der jeweilige materialelastische Abschnitt keinerlei Hohlräume oder Kavitäten auf. Bevorzugt weist der jeweilige materialelastische Abschnitt eine ausschließlich konvexe Querschnittsprofil-Kontur auf.

Das Querschnittsprofil kann sich dabei nach außen zum freien Ende hin verjüngen.

Gemäß einem Ausführungsbeispiel weist die materialelastische Anlenkereinheit wenigstens drei materialelastische Arme auf (dreiarmige Ausgestaltung), welche sich jeweils in Umfangsrichtung um eine/die Mahlkammer-Aufnahme der materialelastischen Anlenkereinheit erstrecken, insbesondere in symmetrischer Anordnung um die Mahlkammer-Aufnahme, und welche jeweils an dessen freien Ende eine Lager-Aufnahme aufweisen, und welche jeweils eine freie Länge vom Mittelpunkt der Lager-Aufnahme bis zu einem Anlenkpunkt (oder Anlenkabschnitt oder Mitte eines Anlenkabschnitts) an der Mahlkammer-Aufnahme entsprechend einem Umfangswinkel von mindestens 30° bis 45° aufweisen, insbesondere entsprechend einem Umfangswinkel von mindestens 45° bis 60°, insbesondere eine freie Länge im Bereich von mindestens 50% bis 90% des Durchmessers der Mahlkammer-Aufnahme, insbesondere mindestens 75% bis 90% des Durchmessers der Mahlkammer-Aufnahme. Hierdurch ergeben sich insbesondere in Verbindung mit drei oder mehr Exzenterwellen konstruktive und schwingungstechnische Vorteile.

Die materialelastische Anlenkereinheit kann z.B. wenigstens drei materialelastische Abschnitte aufweisen, die zusammen einen Umfangswinkel von mindestens 120°, 150° oder 180° um die Mahlkammer herum aufspannen. Dies begünstigt eine Lagerung in Hinblick auf Biegebewegungen. Dies ermöglicht auch große Variabilität hinsichtlich der Optimierung der Anlenkereinheit für einen jeweiligen Einsatzfall, z.B. hinsichtlich der Materialauswahl.

Gemäß einem Ausführungsbeispiel koppelt die materialelastische Anlenkereinheit die Mahlkammer in wenigstens einem Kopplungspunkt je Exzenterwelle mittels eines/des materialelastischen Arms an die jeweilige Exzenterwelle, wobei der jeweilige materialelastische Arm von einem Übergang zur Mahlkammer-Aufnahme bis zum freien Ende des Arms eine Länge im Bereich von 50% bis 150% des Durchmessers der Mahlkammer-Aufnahme aufweist, insbesondere 80% bis 120% des Durchmessers der Mahlkammer-Aufnahme. Dies ermöglicht auch eine gute Länge für materialelastische Bewegungstoleranz, insbesondere für Biege-Bewegungen.

Gemäß einem Ausführungsbeispiel ist der radiale Abstand einer/der jeweiligen Lager-Aufnahme der materialelastischen Anlenkereinheit, insbesondere der radiale Abstand eines/des Mittelpunkts der Lager-Aufnahme zur Mahlkammer-Aufnahme, kleiner als der Durchmesser der Mahlkammer-Aufnahme der materialelastischen Anlenkereinheit, insbesondere kleiner als der halbe Durchmesser bzw. kleiner als der Radius der Mahlkammer-Aufnahme. Hierdurch kann auch eine Anordnung mit biegeelastischen, aber drucksteifen materialelastischen Abschnitten begünstigt werden.

An einem Übergang zwischen einer/der Mahlkammer-Aufnahme der materialelastischen Anlenkereinheit und einem/dem jeweiligen materialelastischen Arm der materialelastischen Anlenkereinheit kann wenigstens ein Ausgleichsloch zum Spannungsausgleich im Material des jeweiligen Arms vorgesehen sein. Hierdurch kann die materialelastische Funktion, insbesondere eine Biegeelastizität, auch bei vergleichsweise steifen, robusten Materialien realisiert werden. Das Ausgleichsloch kann in Position und Größe dem jeweiligen Material oder Anwendungsfall angepasst werden. Das Ausgleichsloch ermöglicht auch eine Fein-Justage der Massenverteilung.

Gemäß einem Ausführungsbeispiel ist am/an einem Übergang zwischen der Mahlkammer-Aufnahme und dem jeweiligen materialelastischen Arm ein Innenradius ausgebildet, insbesondere ein Innenradius im Bereich von 10 % bis 25 % der Querschnittsbreite des Arms. Gemäß einem Ausführungsbeispiel ist ein/der Übergang zwischen der Mahlkammer-Aufnahme und dem jeweiligen materialelastischen Arm in beiden Umfangsrichtungen abgerundet bzw. weist eine Abrundung auf. Hierdurch kann jeweils eine robuste Anordnung mit weiter optimiertem Spannungs- und Kraftverlauf bereitgestellt werden.

Gemäß einem Ausführungsbeispiel weist die materialelastische Anlenkereinheit eine/die Mahlkammer-Aufnahme für die Mahlkammer auf, welche Mahlkammer-Aufnahme die Mahlkammer in Umfangsrichtung vollumfänglich umgibt, wobei die Mahlkammer-Aufnahme bevorzugt als im Querschnitt kreisrunde oder als zylindrische Aufnahme in der Art einer Buchse ausgestaltet ist. Hierdurch kann auch eine maximal flächige Kraftübertragung bei minimalen Druck-/Spannungsspitzen erzielt werden.

Gemäß einem Ausführungsbeispiel ist die materialelastische Anlenkereinheit als vergleichsweise flache Scheibe ausgebildet, insbesondere mit einheitlicher Dicke (Erstreckung in axialer Längsrichtung), insbesondere mit einheitlicher Dicke sowohl von Armen als auch von einer/der Mahlkammer-Aufnahme der materialelastischen Anlenkereinheit. Dies liefert auch Variabilität hinsichtlich der Materialauswahl. Hierdurch kann auch der konstruktive Aufbau weiter optimiert werden. Beispielsweise ist die Dicke der Anlenkereinheit vergleichbar so groß wie die Dicke von Ausgleichsmasseneinheiten oder Haltespangen. Dadurch lässt sich die Anlenkereinheit auch auf konstruktive und funktionale Weise gut integrieren. Mittels einer scheibenartigen Ausgestaltung kann die materialelastische Lagerung auch in Hinblick auf eine gewünschte Zweidimensionalität eingestellt werden. Anders ausgedrückt: Insbesondere eine Biegebewegung kann bidirektional in eine vordefinierbare Ebene gezwungen bzw. ausgerichtet werden. Das Biegemoment kann dabei um eine erste Achse größer sein als um eine zweite Achse, insbesondere um einen bedeutenden Faktor, welcher derart groß gewählt wird, dass die Relativbewegung in die gewünschte Ebene gezwungen wird.

Gemäß einem Ausführungsbeispiel ist die materialelastische Anlenkereinheit eingerichtet, die Mahlkammer mit Bewegungstoleranzen von weniger als 1 mm, bevorzugt weniger als 0,5 oder 0,3 oder 0,2 mm, an die Exzenterwellen materialelastisch zu koppeln, insbesondere mit diesen Bewegungstoleranzen jeweils in radialer Richtung, insbesondere biegeelastisch. Hierdurch kann auch eine effektive Kraftübertragung sichergestellt werden.

Bevorzugt weist die Scheibenschwingmühlenvorrichtung den Exzenterwellen-Antrieb als einzigen Antrieb für alle Exzenterwellen auf, wobei der Exzenterwellen-Antrieb exzentrisch in Bezug auf die Mahlkammer angeordnet ist. Dieses Antriebskonzept hat sich insbesondere auch in Verbindung mit der Anlenkereinheit als vorteilhaft erwiesen.

Die Mahlkammer-Aufnahme kann z.B. aus einer die Anlenkereinheit bildenden Platte herausgetrennt werden, insbesondere per Plasmaschnitt. Etwaige Nacharbeiten können dabei insbesondere auf Nacharbeiten an Bohrungen und Übergangsradien beschränkt werden.

### FIGURENBESCHREIBUNG

Weitere Merkmale und Vorteile der Erfindung ergeben sich aus der Beschreibung wenigstens eines Ausführungsbeispiels anhand von Zeichnungen, sowie aus den Zeichnungen selbst. Dabei zeigt
Fig. 1A, 1B, 1C jeweils in schematischer Darstellung Kraftvektoren in einem Kräftediagramm bei unterschiedlichem Versatz, je nach Betriebszustand der Scheibenschwingmühlenvorrichtung;
Fig. 2A, 2B, 2C, 2D in unterschiedlichen Ansichten jeweils eine Exzenterwelle zur Verwendung in einer Scheibenschwingmühlenvorrichtung gemäß einem Ausführungsbeispiel;
Fig. 3 in einer perspektivischen Ansicht eine Scheibenschwingmühlenvorrichtung gemäß einem Ausführungsbeispiel;
Fig. 4 eine Scheibenschwingmühlenvorrichtung in einer perspektivischen Gesamtansicht;
Fig. 5 eine Ansicht auf eine Unterseite eines Mahlsystems einer Scheibenschwi ngm ühlenvorrichtung;
Fig. 6A, 6B, 6C jeweils in einer perspektivischen Ansicht eine materialelastische Kopplung zwischen Exzenterwellen und Mahlkammer einer Scheibenschwingmühlenvorrichtung gemäß einem Ausführungsbeispiel;
Fig. 7A, 7B in einer Draufsicht und in einer perspektivischen Seitenansicht eine materialelastische Anlenkereinheit mit materialelastischen Abschnitten/Armen gemäß einem Ausführungsbeispiel.

### DETAILLIERTE BESCHREIBUNG DER FIGUREN

Bei Bezugszeichen, die nicht explizit in Bezug auf eine einzelne Figur beschrieben werden, wird auf die anderen Figuren verwiesen.

Die Figuren können zumindest teilweise zwecks leichteren Verständnisses zunächst zusammen unter Bezugnahme auf alle Bezugszeichen beschrieben werden. In den jeweiligen Figuren gezeigte Einzelheiten oder Besonderheiten werden individuell beschrieben.

Die Fig. 1A, 1B, 1C veranschaulichen unterschiedliche Betriebszustände, jeweils in Abhängigkeit von einem Phasenversatz ω, wobei sich jeweils individuell ein resultierender Kraftvektor einer resultierenden Unwucht einstellt.

In Fig. 1A ist ein optimierungsbedürftiger Schwingungszustand illustriert. Der Drehwinkel bzw. Phasenversatz ω13 des Mahlsteins ist von den Mahlbedingungen, insbesondere von der Beladung abhängig. Dargestellt ist ein Betriebszustand mit vergleichsweise großer Restunwucht.

Ein Kraftvektor **F1** der Unwuchtkraft der Mahlkammer weist in eine andere Richtung als ein Kraftvektor **F2** der Unwuchtkraft des Mahlsteins. Ein Kraftvektor **F3** der Unwuchtkraft der Ausgleichsmasseneinheit weist entgegengesetzt zu **F1** (Phasenversatz exakt 180°).

Der Drehwinkel bzw. Phasenversatz ω13 des Mahlsteins ist zwischen **F1** und **F2** aufgetragen.

Effekt: Ein vergleichsweise großer/langer Kraftvektor **Fn** für die Restunwucht stellt sich ein.

In Fig. 1B ist ein schwingungstechnisch durch Phasenversatzoptimierung optimierter Schwingungszustand illustriert. **F3** weist in einem Winkel ungleich 180° entgegengesetzt zu **F1** (Phasenversatz beispielsweise ca. 195° oder 200°; Fig. 1B ist nicht exakt maßstabsgetreu).

Der Drehwinkel bzw. Phasenversatz ω16 der Ausgleichsmasseneinheit ist hier der Einfachheit halber zwischen **F1** und **F3** aufgetragen.

Effekt: Eine Restunwucht wird Null bzw. kann erfindungsgemäß nivelliert werden, insbesondere indem der Phasenversatz ω16 entsprechend eingestellt ist/wird.

In Fig. 1C illustriert einen weiteren Betriebszustand, bei welchem eine (vergleichsweise kleine) noch bestehende Restunwucht **Fn** nicht nivelliert ist oder bewusst nicht nachgeregelt wird, insbesondere da der Phasenversatz des Mahlsteins ω13 vergleichsweise stark variiert. Jedoch ist der Phasenversatz ω16 der Ausgleichsmasseneinheit erfindungsgemäß derart gewählt (hier zwecks Illustration entsprechend jenem Phasenversatz in Fig. 1B), dass die resultierende Restunwucht um den Wert Null pendelt. Ein solcher Mittelwert kann z.B. als Erfahrungswert aus dem Normbetrieb der Mühle über eine vordefinierte Betriebsdauer ermittelt werden, insbesondere zwecks Vorgabe eines einzigen vordefinierten vorteilhaften Phasenversatzes ω16 der Ausgleichsmasseneinheit. Dies kann auch eine aufwändige Nachregelung ersparen.

Effekt: Je nach Größe des Versatzes ist der vergleichsweise kleine/kurze Kraftvektor **Fn** in eine erste oder in eine zweite entgegengesetzte Richtung ausgerichtet und pendelt im Idealfall bei nur kleinem Ausschlag um einen Mittelwert Null.

Die Fig. 2A, 2B, 2C, 2D zeigen eine Exzenterwelle 15 in unterschiedlichen Ansichten und Konfigurationen. In Fig. 7A ist erkennbar, dass einzelne Nocken jeweils eine Scheibe 15.1 umfassen, die mit vordefinierbarem Versatz bzw. Drehwinkel relativ zu den weiteren Nocken bzw. Scheiben anordenbar ist. Die einzelnen Nocken bzw. Scheiben lassen sich z.B. mittels Verbindungsmitteln 15.2 (beispielsweise Schraubverbindungen oder Pass-Mittel) relativ zueinander positionieren.

Das Beispiel der Figuren 2 zeigt eine Welle mit drei Nocken. Insbesondere interagiert eine der Nocken mit der Mahlkammer, und die anderen beiden Nocken sind jeweils an eine von zwei Ausgleichsmasseneinheiten gekoppelt. Es hat sich gezeigt, dass ein besonders vorteilhaftes Betriebsverhalten realisierbar ist, wenn der mittlere Nocken die Mahlkammer koppelt.

In Fig. 2B ist die Relativposition der einzelnen Nocken bzw. Scheiben weiter verdeutlicht. Insbesondere kann eine serielle Montage von einzelnen Maschinenelementen vorgesehen sein, insbesondere derart, dass die Scheiben optional nachrüstbar sind.

In Fig. 2C und 2D sind unterschiedlich groß eingestellte Phasenversätze illustriert. Fig. 2C illustriert einen (erfindungsgemäß als nachteilig identifizierten) Versatz von 180°. Fig. 2D illustriert beispielhaft einen (erfindungsgemäß als vorteilhaft identifizierten) Versatz von ±20° in Bezug auf die exakt gegensätzliche gegenüberliegende Anordnung gemäß Fig. 2C (180°), entsprechend also 200°. Ein solcher Versatz kann also relativ zwischen dem Nocken für die Kammer und dem jeweiligen Nocken für die Ausgleichsmasseneinheit(en) realisiert werden, wahlweise fest vordefiniert oder auch während des Betriebs oder in Betriebspausen oder bei Neukonfiguration der Mühle einstellbar (optionale Nach-Justage).

Fig. 3 zeigt eine Scheibenschwingmühlenvorrichtung 10 mit Steuerungs-/Regelungseinrichtung 20 und mit wenigstens einer Messeinheit 21, insbesondere umfassend wenigstens einen Beschleunigungssensor.

In den folgenden Figuren wird speziell auf einen Aspekt eingegangen, welcher eine vorrichtungstechnische Kopplung der Kammer an die Wellen betrifft, wobei eine Kombination mit den zuvor beschriebenen Merkmalen eine besonders weitreichend schwingungsoptimierte Mühle bereitstellen kann.

Die in Fig. 4 gezeigte Scheibenschwingmühlenvorrichtung 10 umfasst ein Mühlengehäuse 11, in welchem ein Mahlsystem 13 angeordnet ist, welchem über eine Materialaufgabe 12 Einsatzmaterial zuführbar ist. Das Einsatzmaterial wird gemahlen und kann daraufhin an einem Materialaustrag 19 entnommen werden. Das dazwischen angeordnete Mahlsystem 13 umfasst eine Mahlkammer 13.1 mit wenigstens einem Mahlstein (nicht dargestellt). Ein Exzenterwellen-Antrieb 14 ist an eine Mehrzahl von Exzenterwellen 15 gekoppelt und treibt wenigstens eine der Exzenterwellen 15 an. Eine Ausgleichsmasseneinheit 16 mit einer Mehrzahl von Ausgleichsmassenelementen 16.1 dient dem Massenausgleich.

Eine materialelastische Anlenkereinheit 17 ist insbesondere in einer Anordnung zwischen wenigstens zwei Ausgleichsmassenelementen 16.1 angeordnet und materialelastisch an die Exzenterwellen 15 gekoppelt. Die Anlenkereinheit 17 koppelt/kuppelt die Mahlkammer 13.1 materialelastisch, insbesondere biegeelastisch, an die Wellen 15. Dazu weist die Anlenkereinheit 17 eine Mahlkammer-Aufnahme 17.1 auf, insbesondere in zumindest annähernd zentrischer Anordnung. Die materialelastische Kopplung kann zu großen Anteilen oder auch im Wesentlichen über eine Mehrzahl von materialelastischen Abschnitten 17.3 sichergestellt werden, hier jeweils insbesondere in Ausgestaltung als freier Arm, welcher sich auch in Umfangsrichtung erstreckt.

Der jeweilige materialelastische Abschnitt 17.3 weist in einer der möglichen Ausgestaltungen insbesondere auf: einen Übergang 17.2 zwischen der Mahlkammer-Aufnahme 17.1 und dem freien Abschnitt des Arms, ein Ausgleichsloch 17.4 (insbesondere zum Ausgleich von Massen oder Spannungen bei Relativbewegungen), einen Innenradius 17.5 und eine Abrundung 17.6, insbesondere jeweils optimiert in Hinblick auf Minimierung von Spannungsspitzen am Übergang 17.2, wenigstens eine Lager-Aufnahme 17.7 mit einem Ringabschnitt 17.71 in einer Anordnung am freien Ende des jeweiligen Arms, einen Kopplungspunkt 17.8 zur Welle 15, und einen Anlenkpunkt oder Anlenkbereich (bzw. geometrische Mitte) eines Anlenkabschnitts 17.9 am jeweiligen Übergang 17.2. In der jeweiligen Lager-Aufnahme 17.7 kann ein/das Lager 18 für die entsprechende Exzenterwelle 15 eingefasst werden, z.B. durch Form-und/oder Kraftschluss. Der Bereich, welcher die Mahlkammer-Aufnahme 17.1 definiert, insbesondere ein ringförmiger Bereich 17.11 darum herum, kann materialsteif ausgebildet sein, beispielsweise auch durch Material-Nachbehandlung oder Material-Differenzierung.

Im Folgenden werden geometrische Angaben erläutert.

D17.1 Durchmesser der Mahlkammer-Aufnahme; d17 freie Länge des materialelastischen Abschnitts 17.3, insbesondere in Umfangsrichtung u; r radiale Richtung; r1 freier radialer Abstand der Lager-Aufnahme, insbesondere bezüglich der Mahlkammer-Aufnahme; zHöhenrichtung bzw. Längsrichtung (axiale Richtung); z17 Dicke der Anlenkereinheit; α Umfangswinkel bzw. Versatz in Umfangsrichtung zwischen Anlenkpunkt 17.9 und Lager-Aufnahme 17.7.

Die Fig. 4 zeigt eine Scheibenschwingmühlenvorrichtung 10 mit einem durch Exzenterwellen angetriebenen Mahlsystem 13.

Die Fig. 5 zeigt ein auf einer Grundplatte montiertes Mahlsystem 13 mit drei Exzenterwellen 15, von denen eine Exzenterwelle 15 durch einen Antrieb 14 angetrieben wird.

Die Fig. 6A, 6B, 6C zeigen die Anordnung einer materialelastische Anlenkereinheit 17 integriert zwischen zwei Ausgleichsmasseneinheiten 16, 16.1. Sowohl die Anlenkereinheit 17 als auch die Ausgleichsmasseneinheiten 16 sind an die Exzenterwellen 15 gekoppelt. Die drei koppelnden materialelastischen Abschnitte 17.3 erstrecken sich jeweils in Umfangsrichtung u über einen Winkel α im Bereich von 60 bis 100°, insbesondere ca. 85°. In Fig. 6A ist ferner der Innendurchmesser D13.1 der Mahlkammer angedeutet, insbesondere definiert durch die Innenwandungen der Mahlkammer, an welchen der Mahlstein abwälzt.

Die Fig. 7A, 7B zeigen die einzelnen Abschnitte einer integralen, massiven einstückigen materialelastischen Anlenkereinheit 17 mit in radialer Richtung biegeelastischen Armen 17.3. Zentrisch ist eine Mahlkammer-Aufnahme 17.1 durch einen vergleichsweise materialsteifen Bereich 17.11 definiert. Die Übergänge zwischen diesem materialsteifen Bereich 17.11 (bzw. dem Anlenkabschnitt 17.9) und den jeweiligen Armen 17.3 sind allesamt abgerundet (insbesondere Bereiche 17.2, 17.5, 17.6). Weitere hinsichtlich Massenverteilung bzw. Spannungsverteilung bzw. Kraftfluss optimierende Maßnahmen können z.B. durch das gezeigte Ausgleichsloch 17.4 im jeweiligen Arm sichergestellt werden. Die jeweilige Lager-Aufnahme 17.7 ist durch einen integralen einstückigen massiven Ringabschnitt 17.71 bereitgestellt, dessen Zentrum den Kopplungspunkt 17.8 (Mittelpunkt Exzenterwelle) definiert.

Fig. 7B veranschaulicht die vergleichsweise kleine Dicke z17 der Anlenkereinheit (scheibenartige Ausgestaltung).

Die hier beschriebenen Merkmale der Anlenkereinheit sind mit den zuvor beschriebenen Merkmalen bezüglich Phasenversatz kombinierbar.

### Bezugszeichenliste:

- 10: Scheibenschwingmühlenvorrichtung
- 11: Mühlengehäuse
- 12: Materialaufgabe
- 13: Mahlsystem
- 13.1: Mahlkammer
- 14: Exzenterwellen-Antrieb
- 15: Exzenterwelle
- 15.1: Exzenterwellenscheibe bzw. Exzenterscheibe
- 15.2: Verbindungsmittel
- 16: Ausgleichsmasseneinheit
- 16.1: Ausgleichsmassenelement
- 17: materialelastische Anlenkereinheit
- 17.1: Mahlkammer-Aufnahme
- 17.11: materialsteifer Bereich
- 17.2: Übergang zur Mahlkammer-Aufnahme
- 17.3: materialelastischer Abschnitt, insbesondere freier Arm
- 17.4: Ausgleichsloch
- 17.5: Innenradius
- 17.6: Abrundung
- 17.7: Lager-Aufnahme
- 17.71: Ringabschnitt
- 17.8: Kopplungspunkt
- 17.9: Anlenkpunkt oder Anlenkabschnitt oder Mitte eines Anlenkabschnitts
- 18: Lager für Exzenterwelle
- 19: Materialaustrag

- 20: Steuerungs-/Regelungseinrichtung
- 21: Messeinheit, insbesondere Beschleunigungssensor
- **F1**: Kraftvektor Unwuchtkraft Mahlkammer (bzw. Mahlsystem ohne Mahlstein und ohne Ausgleichsmasseneinheit)
- **F2**: Kraftvektor Unwuchtkraft Mahlstein
- **F3**: Kraftvektor Unwuchtkraft Ausgleichsmasseneinheit
- **Fn**: Kraftvektor Restunwucht

- D13.1: Innendurchmesser Mahlkammer
- D17.1: Durchmesser der Mahlkammer-Aufnahme
- d17: freie Länge

- r: radiale Richtung
- r1: radialer Abstand der Lager-Aufnahme
- u: Umfangsrichtung
- z: Höhenrichtung bzw. Längsrichtung (axiale Richtung)
- z17: Dicke der Anlenkereinheit

- α: Umfangswinkel bzw. Versatz in Umfangsrichtung

- ω: Drehwinkel bzw. Phasenversatz (kleines Omega)
- ω13: Drehwinkel bzw. Phasenversatz Mahlstein
- ω16: Drehwinkel bzw. Phasenversatz Ausgleichsmasseneinheit

## Patentansprüche

1. Scheibenschwingmühlenvorrichtung (10) zur Zerkleinerung von Einsatzmaterial, insbesondere Einsatzmaterial einer Partikelgröße kleiner 20mm oder kleiner 10mm, insbesondere eingerichtet zum Mahlen des Einsatzmaterials auf Partikelgrößen kleiner 75µm, mit:
- einem Mühlengehäuse (11);
- einem im Mühlengehäuse schwingbeweglich angeordneten Mahlsystem (13) mit einer Mahlkammer (13.1) und mit wenigstens einem in der Mahlkammer beweglich angeordneten Mahlstein;
- wenigstens einem im Mühlengehäuse gelagerten und die Schwingbewegung in der Mahlkammer erzeugenden Exzenterwellen-Antrieb (14) und wenigstens zwei Exzenterwellen (15), insbesondere wenigstens zwei synchron umlaufende Exzenterwellen;
- wenigstens einer an den Exzenterwellen-Antrieb gekoppelten Ausgleichsmasseneinheit (16) eingerichtet zum Unwuchtausgleich;
**dadurch gekennzeichnet, dass** die Ausgleichsmasseneinheit derart an den Exzenterwellen-Antrieb gekoppelt ist, dass ein Phasenversatz größer 180°, insbesondere größer 185°, zwischen einem Exzentermaximum der Ausgleichsmasseneinheit und einem Exzentermaximum der Mahlkammer einstellbar ist.

2. Scheibenschwingmühlenvorrichtung nach Anspruch 1, wobei der Phasenversatz derart einstellbar ist, dass das Exzentermaximum der Ausgleichsmasseneinheit (16) dem Exzentermaximum der Mahlkammer (13.1) nacheilt; und/oder wobei die Ausgleichsmasseneinheit (16) derart in Abhängigkeit von der Ansteuerung des Exzenterwellen-Antriebs (14) ansteuerbar ist, dass ein Phasenversatz im Bereich von 185° bis 200° einstellbar ist.

3. Scheibenschwingmühlenvorrichtung nach Anspruch 1 oder 2, wobei die Ansteuerung derart erfolgt, dass der eingeregelte Phasenversatz der Ausgleichsmasseneinheit (16) unterschiedliche Relativpositionen des wenigstens einen Mahlsteins relativ zum Exzentermaximum im Teillast- und Volllastbetrieb ausgleicht, insbesondere zwecks Ausgleich von Betriebszustandsänderungen zwischen Leerlauf und Volllast.

4. Scheibenschwingmühlenvorrichtung nach einem der vorhergehenden Ansprüche, wobei die Ausgleichsmasseneinheit (16) im Phasenversatz einstellbar ist, insbesondere indem an wenigstens einer Exzenterwelle (15) wenigstens eine Exzenterscheibe (15.1) vorgesehen ist, insbesondere eine in relativer Drehposition zur Exzenterwelle positionierbare Exzenterscheibe.

5. Scheibenschwingmühlenvorrichtung nach einem der vorhergehenden Ansprüche, wobei der Phasenversatz der Ausgleichsmasseneinheit (16) in Abhängigkeit von Vibrationen der Scheibenschwingmühlenvorrichtung (10) regelbar ist, insbesondere indem Beschleunigungen in wenigstens einer Raumrichtung erfasst werden.

6. Scheibenschwingmühlenvorrichtung nach einem der vorhergehenden Ansprüche, wobei der wenigstens eine Mahlstein einen Durchmesser von mindestens 50% des Innendurchmessers der Mahlkammer (13.1) aufweist, insbesondere im Bereich von 60% bis 85%.

7. Scheibenschwingmühlenvorrichtung nach einem der vorhergehenden Ansprüche, wobei das Exzentermaximum der Mahlkammer (13.1) mindestens 2% des Innendurchmessers der Mahlkammer beträgt, insbesondere im Bereich von 4% bis 8%.

8. Scheibenschwingmühlenvorrichtung nach einem der vorhergehenden Ansprüche, wobei das Exzentermaximum der Ausgleichsmasseneinheit (16) größer als das Exzentermaximum der Mahlkammer (13.1) ist, insbesondere mindestens um den Faktor 1,2 bis 3.

9. Scheibenschwingmühlenvorrichtung nach einem der vorhergehenden Ansprüche, wobei der wenigstens eine Mahlstein einen Durchmesser aufweist, welcher vordefiniert ist durch den Innendurchmesser der Mahlkammer (13.1) abzüglich Faktor 5 bis 7 des Exzentermaximums der Mahlkammer.

10. Scheibenschwingmühlenvorrichtung (10) nach einem der vorhergehenden Ansprüche, wobei die Mahlkammer (13.1) mittels wenigstens einer materialelastischen Anlenkereinheit (17) an die Exzenterwellen (15) gekoppelt ist.

11. Scheibenschwingmühlenvorrichtung nach Anspruch 10, wobei die materialelastische Anlenkereinheit materialelastisch durch wenigstens einen biegeelastisch zwischen der Mahlkammer und den Exzenterwellen gelagerten Abschnitt (17.3) ist, insbesondere biegeelastisch in radialer Richtung, insbesondere mit einem Biegemoment oder einer Biegesteifigkeit, welche/welches insbesondere in radialer Richtung (r) mindestens eine Zehnerpotenz kleiner ist als die Steifigkeit der gekoppelten kraftführenden Komponenten; und/oder wobei die materialelastische Anlenkereinheit (17) eine Mahlkammer-Aufnahme (17.1) umfasst oder bereitstellt, insbesondere in einstückig-integraler Ausgestaltung, insbesondere in zentrischer Anordnung integriert in die materialelastische Anlenkereinheit; und/oder wobei die materialelastische Anlenkereinheit aus einem vorgefertigten Halbzeug ausgestaltet ist, insbesondere in vollständig massiver Ausgestaltung; und/oder wobei die materialelastische Anlenkereinheit (17) die Mahlkammer (13.1) in wenigstens einem Kopplungspunkt (17.8) je Exzenterwelle bewegungstolerant an die jeweilige Exzenterwelle koppelt, insbesondere mittels einer Lager-Aufnahme zur Anordnung eines Lagers für die jeweilige Exzenterwelle, wobei der wenigstens eine Kopplungspunkt mit Versatz (α) in Umfangsrichtung in Bezug auf einen Anlenkpunkt oder Krafteinleitungspunkt an der Mahlkammer angeordnet ist, insbesondere mit einem Versatz im Bereich eines Umfangswinkels von 30° bis 120°, insbesondere in zumindest annähernd tangentialer Erstreckung; und/oder wobei die materialelastische Anlenkereinheit die Mahlkammer in wenigstens einem Kopplungspunkt je Exzenterwelle mittels eines materialelastischen Abschnitts in Ausgestaltung als freier Arm (17.3) bewegungstolerant an die jeweilige Exzenterwelle koppelt, wobei der materialelastische Arm einstückig-integraler Bestandteil der materialelastischen Anlenkereinheit ist, insbesondere in Ausgestaltung als biegebalkenartiger Materialabschnitt; und/oder wobei die materialelastische Anlenkereinheit eine/die Mahlkammer-Aufnahme (17.1) für die Mahlkammer aufweist, welche die Mahlkammer in Umfangsrichtung vollumfänglich umgibt, wobei die Mahlkammer-Aufnahme bevorzugt als im Querschnitt kreisrunde oder als zylindrische Aufnahme in der Art einer Buchse ausgestaltet ist; und/oder wobei die materialelastische Anlenkereinheit als flache Scheibe ausgebildet ist, insbesondere mit einheitlicher Dicke, insbesondere mit einheitlicher Dicke sowohl von materialelastischen Abschnitten/Armen als auch von einer/der Mahlkammer-Aufnahme der materialelastischen Anlenkereinheit.

12. Verfahren zum schwingungstechnischen Regeln einer Scheibenschwingmühlenvorrichtung (10) beim Zerkleinern von Einsatzmaterial, insbesondere Einsatzmaterial einer Partikelgröße kleiner 20mm oder kleiner 10mm, insbesondere bei einer Scheibenschwingmühlenvorrichtung nach einem der vorhergehenden Ansprüche, wobei die Schwingbewegung der Scheibenschwingmühlenvorrichtung mittels eines Exzenterwellen-Antriebs (14) umfassend wenigstens zwei Exzenterwellen (15) in einem schwingbeweglichen Mahlsystem (13) mit einer Mahlkammer (13.1) und mit wenigstens einem schwingbeweglich in der Mahlkammer angeordneten Mahlstein erzeugt wird, wobei ein Unwuchtausgleich mittels wenigstens einer an den Exzenterwellen-Antrieb gekoppelten Ausgleichsmasseneinheit (16) erfolgt;
**dadurch gekennzeichnet, dass** das schwingungstechnische Regeln der Schwingbewegung durch Regeln eines Phasenversatzes zwischen einem/dem Exzentermaximum der Ausgleichsmasseneinheit (16) und einem/dem Exzentermaximum der Mahlkammer (13.1) erfolgt, wobei der Phasenversatz auf einen Betrag größer 180°, insbesondere größer 185° eingestellt wird.

13. Verfahren nach Anspruch 12, wobei der Phasenversatz derart eingestellt wird, dass das Exzentermaximum der Ausgleichsmasseneinheit (16) dem Exzentermaximum der Mahlkammer (13.1) nacheilt; und/oder wobei die Ausgleichsmasseneinheit (16) derart an den Exzenterwellen-Antrieb (14) gekoppelt wird, dass ein Phasenversatz im Bereich von 185° bis 200° eingestellt wird.

14. Verfahren nach einem der Ansprüche 12-13, wobei der Phasenversatz der Ausgleichsmasseneinheit (16) derart vordefiniert oder aktiv eingeregelt wird, dass unterschiedliche Relativpositionen des wenigstens einen Mahlsteins im Teillast- und Volllastbetrieb relativ zum Exzentermaximum kompensiert werden, insbesondere zwecks Ausgleich von Betriebszustandsänderungen zwischen Leerlauf und Volllast.

15. Verfahren nach einem der Ansprüche 12-14, wobei die Ausgleichsmasseneinheit (16) im Phasenversatz eingestellt wird, insbesondere indem an wenigstens eine Exzenterwelle (15) wenigstens eine Exzenterscheibe (15.1) in relativer Drehposition zur Exzenterwelle positioniert ist oder aktiv positioniert wird.

16. Verfahren nach einem der Ansprüche 12-15, wobei der Phasenversatz der Ausgleichsmasseneinheit (16) in Abhängigkeit von Vibrationen der Scheibenschwingmühlenvorrichtung (10) geregelt wird, insbesondere indem Beschleunigungsparameter in wenigstens einer Raumrichtung erfasst und für die Schwingungsregelung ausgewertet werden.

17. Steuerungs-/Regelungseinrichtung (20) eingerichtet zum Ausführen eines Verfahrens nach einem der Ansprüche 12-16, wobei der Unwuchtausgleich mittels wenigstens einer an den Exzenterwellen-Antrieb (14) gekoppelten Ausgleichsmasseneinheit (16) erfolgt, indem ein Phasenversatz zwischen den Exzentermaxima der Ausgleichsmasseneinheit (16) und der Mahlkammer (13.1) ungleich 180° mit einer Phasendifferenz von mindestens 5° oder mindestens 10° in Bezug auf 180° Phasenversatz eingestellt oder aktiv eingeregelt wird, wobei die Steuerungs-/Regelungseinrichtung insbesondere an wenigstens eine Messeinheit (21) gekoppelt ist oder diese umfasst.

18. Verwendung von Exzenterwellen (15) mit Phasenversatz in einer Scheibenschwingmühlenvorrichtung, insbesondere in einer Scheibenschwingmühlenvorrichtung (10) nach einem der Ansprüche 1 bis 11, zum Einstellen eines schwingungstechnisch optimierten Betriebszustandes, wobei die Exzenterwellen einerseits eine Mahlkammer (13.1) mit wenigstens einem in der Mahlkammer beweglich angeordneten Mahlstein anregen, und wobei die Exzenterwellen (15) andererseits wenigstens eine Ausgleichsmasseneinheit (16) anregen, wobei die Exzenterwellen derart an die Mahlkammer und an die wenigstens eine Ausgleichsmasseneinheit gekoppelt sind, dass ein Phasenversatz zwischen den Exzentermaxima der wenigstens einen Ausgleichsmasseneinheit und der Mahlkammer (13.1) unabhängig vom Betriebszustand oder von der momentanen Beladung der Mahlkammer ungleich 180° sichergestellt ist, insbesondere in einem Bereich von 5 bis 15° Versatz in Bezug auf 180° Phasenversatz.

## Claims

1. A vibratory disk mill device (10) for comminuting feed material, in particular feed material of a particle size of less than 20 mm or less than 10 mm, in particular designed for grinding the feed material to particle sizes of less than 75 µm, with:
- a mill housing (11);
- a grinding system (13), which is arranged in the mill housing in an oscillatory movable manner and has a grinding chamber (13.1) and at least one grindstone movably arranged in the grinding chamber;
- at least one eccentric shaft drive (14), which is mounted in the mill housing and generates the vibrating movement in the grinding chamber, and at least two eccentric shafts (15), in particular at least two synchronously rotating eccentric shafts;
- at least one balancing mass unit (16), which is coupled to the eccentric shaft drive and is designed for balancing an imbalance;
**characterized in that** the balancing mass unit is coupled to the eccentric shaft drive in such a way that a phase offset of greater than 180°, in particular greater than 185°, can be set between an eccentric maximum of the balancing mass unit and an eccentric maximum of the grinding chamber.

2. The vibratory disk mill device as claimed in claim 1, wherein the phase offset can be set in such a way that the eccentric maximum of the balancing mass unit (16) lags behind the eccentric maximum of the grinding chamber (13.1); and/or wherein the balancing mass unit (16) can be activated in dependence on the activation of the eccentric shaft drive (14) in such a way that a phase offset in the range from 185° to 200° can be set.

3. The vibratory disk mill device as claimed in claim 1 or 2, wherein the activation takes place in such a way that the adjusted phase offset of the balancing mass unit (16) balances out different relative positions of the at least one grindstone relative to the eccentric maximum in part-load and full-load operation, in particular for the purpose of balancing out changes in state between no-load and full-load operation.

4. The vibratory disk mill device as claimed in one of the preceding claims, wherein the balancing mass unit (16) can be set in the phase offset, in particular in that at least one eccentric disk (15.1) is provided on at least one eccentric shaft (15), in particular an eccentric disk that can be positioned in a relative rotational position with respect to the eccentric shaft.

5. The vibratory disk mill device as claimed in one of the preceding claims, wherein the phase offset of the balancing mass unit (16) can be controlled in dependence on vibrations of the vibratory disk mill device (10), in particular in that accelerations in at least one spatial direction are detected.

6. The vibratory disk mill device as claimed in one of the preceding claims, wherein the at least one grindstone has a diameter of at least 50% of the inside diameter of the grinding chamber (13.1), in particular in the range from 60% to 85%.

7. The vibratory disk mill device as claimed in one of the preceding claims, wherein the eccentric maximum of the grinding chamber (13.1) is at least 2% of the inside diameter of the grinding chamber, in particular in the range from 4% to 8%.

8. The vibratory disk mill device as claimed in one of the preceding claims, wherein the eccentric maximum of the balancing mass unit (16) is greater than the eccentric maximum of the grinding chamber (13.1), in particular at least by a factor of 1.2 to 3.

9. The vibratory disk mill device as claimed in one of the preceding claims, wherein the at least one grindstone has a diameter that is predefined by the inside diameter of the grinding chamber (13.1) minus a factor of 5 to 7 of the eccentric maximum of the grinding chamber.

10. The vibratory disk mill device (10) as claimed in one of the preceding claims, wherein the grinding chamber (13.1) is coupled to the eccentric shafts (15) by means of at least one inherently elastic link unit (17).

11. The vibratory disk mill device as claimed in claim 10, wherein the inherently elastic link unit is inherently elastic by virtue of at least one section (17.3) mounted in a flexurally elastic manner between the grinding chamber and the eccentric shafts, in particular in a flexurally elastic manner in the radial direction, in particular with a bending moment or bending stiffness that is less than the stiffness of the coupled force-bearing components, in particular in the radial direction (r), by at least a factor of ten; and/or wherein the inherently elastic link unit (17) comprises or provides a grinding chamber receptacle (17.1), in particular in a one-piece integral configuration, in particular integrated into the inherently elastic link unit in a central arrangement; and/or wherein the inherently elastic link unit is configured from a prefabricated semifinished product, in particular in a completely solid configuration; and/or wherein the inherently elastic link unit (17) couples the grinding chamber (13.1) to the respective eccentric shaft in a movement-tolerant manner at at least one coupling point (17.8) per eccentric shaft, in particular by means of a bearing receptacle for the arrangement of a bearing for the respective eccentric shaft, wherein the at least one coupling point is arranged with an offset (α) in the circumferential direction in relation to a link point or force introduction point on the grinding chamber, in particular with an offset in the range of a circumferential angle of 30° to 120°, in particular in an at least approximately tangential extent; and/or wherein the inherently elastic link unit couples the grinding chamber to the respective eccentric shaft in a movement-tolerant manner at at least one coupling point per eccentric shaft by means of an inherently elastic section configured as a free arm (17.3), wherein the inherently elastic arm is a one-piece integral part of the inherently elastic link unit, in particular configured as a flexural-beam-like material section; and/or wherein the inherently elastic link unit has a/the grinding chamber receptacle (17.1) for the grinding chamber, which fully surrounds the grinding chamber in the circumferential direction, wherein the grinding chamber receptacle is preferably configured as a receptacle having a circular cross section or as a cylindrical receptacle in the manner of a sleeve; and/or wherein the inherently elastic link unit takes the form of a flat disk, in particular with uniform thickness, in particular with uniform thickness both of inherently elastic sections/arms and of a/the grinding chamber receptacle of the inherently elastic link unit.

12. A method for vibrationally controlling a vibratory disk mill device (10) when comminuting feed material, in particular feed material of a particle size of less than 20 mm or less than 10 mm, in particular in the case of a vibratory disk mill device as claimed in one of the preceding claims, wherein the vibrating movement of the vibratory disk mill device is generated by means of an eccentric shaft drive (14) comprising at least two eccentric shafts (15) in an oscillatory movable grinding system (13) with a grinding chamber (13.1) and with at least one grindstone arranged in an oscillatory movable manner in the grinding chamber, wherein a balancing of an imbalance takes place by means of at least one balancing mass unit (16) coupled to the eccentric shaft drive;
**characterized in that** the vibrational control of the vibrating movement takes place by controlling a phase offset between a/the eccentric maximum of the balancing mass unit (16) and a/the eccentric maximum of the grinding chamber (13.1), wherein the phase offset is set to an amount greater than 180°, in particular greater than 185°.

13. The method as claimed in claim 12, wherein the phase offset is set in such a way that the eccentric maximum of the balancing mass unit (16) lags behind the eccentric maximum of the grinding chamber (13.1); and/or wherein the balancing mass unit (16) is coupled to the eccentric shaft drive (14) in such a way that a phase offset in the range from 185° to 200° is set.

14. The method as claimed in one of the claims 12-13, wherein the phase offset of the balancing mass unit (16) is predefined or actively adjusted in such a way that different relative positions of the at least one grindstone in part-load and full-load operation are compensated relative to the eccentric maximum, in particular for the purpose of balancing out changes in state between no-load and full-load operation.

15. The method as claimed in one of the claims 12-14, wherein the balancing mass unit (16) is set in the phase offset, in particular in that on at least one eccentric shaft (15) at least one eccentric disk (15.1) is positioned, or is actively positioned, in a relative rotational position with respect to the eccentric shaft.

16. The method as claimed in one of the claims 12-15, wherein the phase offset of the balancing mass unit (16) is controlled in dependence on vibrations of the vibratory disk mill device (10), in particular in that acceleration parameters in at least one spatial direction are detected and evaluated for the vibration control.

17. An open-loop/closed-loop control device (20) designed for performing a method as claimed in one of the claims 12-16, wherein the balancing of an imbalance takes place by means of at least one balancing mass unit (16) coupled to the eccentric shaft drive (14), in that a phase offset between the eccentric maxima of the balancing mass unit (16) and the grinding chamber (13.1) unequal to 180° with a phase difference of at least 5° or at least 10° is set or actively adjusted in relation to a 180° phase offset, wherein the open-loop/closed-loop control device is in particular coupled to at least one measuring unit (21) or comprises it.

18. The use of eccentric shafts (15) with a phase offset in a vibratory disk mill device, in particular in a vibratory disk mill device (10) as claimed in one of claims 1 to 11, for setting a vibrationally optimized operating state, wherein the eccentric shafts on the one hand excite a grinding chamber (13.1) with at least one grindstone movably arranged in the grinding chamber, and wherein the eccentric shafts (15) on the other hand excite at least one balancing mass unit (16), wherein the eccentric shafts are coupled to the grinding chamber and to the at least one balancing mass unit in such a way that a phase offset between the eccentric maxima of the at least one balancing mass unit and the grinding chamber (13.1) unequal to 180°, in particular in a range from 5 to 15° offset in relation to 180° phase offset, is ensured independently of the operating state or the momentary loading of the grinding chamber.

## Revendications

1. Dispositif broyeur à disques vibrants (10) destiné à broyer du matériau d'entrée, en particulier du matériau d'entrée dont la granulométrie est inférieure à 20 mm ou inférieure à 10 mm, en particulier conçu pour broyer le matériau d'entrée à des tailles de particules inférieures à 75 um , ledit dispositif comprenant :
- un boîtier de broyeur (11) ;
- un système de broyage (13) qui est disposé dans le boîtier de broyeur de manière mobile en vibration et qui comporte une chambre de broyage (13.1) et au moins une meule disposée de manière mobile dans la chambre de broyage ;
- au moins un entraînement d'arbres excentriques (14) qui est logé dans le boîtier de broyeur et qui génère le mouvement vibratoire dans la chambre de broyage et au moins deux arbres excentriques (15), en particulier au moins deux arbres excentriques à rotation synchrone ;
- au moins une unité formant masse d'équilibrage (16) qui est accouplée à l'entraînement d'arbres excentriques et qui est destinée à compenser un déséquilibrage ;
**caractérisée en ce que** l'unité formant masse d'équilibrage est accouplée à l'entraînement d'arbre excentrique de manière à ce qu'un déphasage supérieur à 180°, en particulier supérieur à 185°, puisse être réglé entre un maximum excentrique de l'unité formant masse d'équilibrage et un maximum excentrique de la chambre de broyage.

2. Dispositif broyeur à disques vibrants selon la revendication 1, le déphasage étant réglable de manière à ce que le maximum excentrique de l'unité formant masse d'équilibrage (16) soit en retard sur le maximum excentrique de la chambre de broyage (13.1) ; l'unité formant masse d'équilibrage (16) pouvant être commandée en fonction de la commande de l'entraînement d'arbres excentriques (14) de manière à ce qu'un déphasage puisse être réglé dans la plage de 185° à 200°.

3. Dispositif broyeur à disques vibrants selon la revendication 1 ou 2, la commande étant effectuée de manière à ce que le déphasage régulé de l'unité formant masse d'équilibrage (16) compense les différentes positions relatives de l'au moins une meule par rapport au maximum excentrique en fonctionnement à charge partielle et à pleine charge, notamment afin de compenser les changements d'état de fonctionnement entre le ralenti et la pleine charge.

4. Dispositif broyeur à disques vibrants selon l'une des revendications précédentes, l'unité formant masse d'équilibrage (16) pouvant être réglée en termes de déphasage, en particulier en ce qu'au moins un disque excentrique (15.1) est prévu au niveau d'au moins un arbre excentrique (15), en particulier un disque excentrique qui peut être positionné dans une position de rotation relative par rapport à l'arbre excentrique.

5. Dispositif broyeur à disques vibrants selon l'une des revendications précédentes, le déphasage de l'unité formant masse d'équilibrage (16) pouvant être réglé en fonction des vibrations du dispositif broyeur à disques vibrants (10), en particulier en ce que des accélérations sont détectées dans au moins une direction spatiale.

6. Dispositif broyeur à disques vibrants selon l'une des revendications précédentes, l'au moins une meule ayant un diamètre d'au moins 50 % du diamètre intérieur de la chambre de broyage (13.1), en particulier dans la plage de 60 % à 85 %.

7. Dispositif broyeur à disques vibrants selon l'une des revendications précédentes, le maximum excentrique de la chambre de broyage (13.1) étant d'au moins 2 % du diamètre intérieur de la chambre de broyage, en particulier dans la plage de 4 % à 8 %.

8. Dispositif broyeur à disques vibrants selon l'une des revendications précédentes, le maximum excentrique de l'unité formant masse d'équilibrage (16) étant supérieur au maximum excentrique de la chambre de broyage (13.1), notamment d'un facteur d'au moins 1,2 à 3.

9. Dispositif broyeur à disques vibrants selon l'une des revendications précédentes, l'au moins une meule ayant un diamètre qui est prédéfini par le diamètre intérieur de la chambre de broyage (13.1) moins un facteur de 5 à 7 du maximum excentrique de la chambre de broyage.

10. Dispositif broyeur à disques vibrants (10) selon l'une des revendications précédentes, la chambre de broyage (13.1) étant accouplée aux arbres excentriques (15) au moyen d'au moins une unité formant bielle articulée (17) en matériau élastique.

11. Dispositif broyeur à disques vibrants selon la revendication 10, l'unité formant bielle articulée en matériau élastique étant formée par au moins une portion (17.3) qui est montée de manière élastique en flexion entre la chambre de broyage et les arbres excentriques, en particulier de manière élastique en flexion dans la direction radiale, en particulier avec un moment de flexion ou une rigidité à la flexion qui est inférieure, en particulier dans la direction radiale (r), d'au moins une puissance dix à la rigidité des composants de transmission de force accouplés ; et/ou l'unité formant bielle articulée (17) en matériau élastique comprenant ou fournissant un logement de chambre de broyage (17.1), en particulier dans une configuration intégrée monobloc, en particulier intégrée dans un agencement central dans l'unité formant bielle articulée en matériau élastique ; et/ou l'unité formant bielle articulée en matériau élastique étant réalisée à partir d'un produit semi-fini préfabriqué, en particulier dans une conception complètement solide ; et/ou l'unité formant bielle articulée (17) en matériau élastique accouplant la chambre de broyage (13.1) à l'arbre excentrique respectif d'une manière tolérante au mouvement en au moins un point d'accouplement (17.8) par arbre excentrique, en particulier au moyen d'un logement de palier destiné à disposer un palier destiné à l'arbre excentrique respectif, l'au moins un point d'accouplement étant disposé avec un décalage (α) dans la direction circonférentielle par rapport à un point d'articulation ou un point d'injection de force au niveau de la chambre de broyage, en particulier avec un décalage dans la plage d'un angle circonférentiel de 30° à 120°, notamment dans une extension au moins approximativement tangentielle ; et/ou l'unité formant bielle articulée en matériau élastique accouplant la chambre de broyage à l'arbre excentrique respectif d'une manière tolérante au mouvement en au moins un point d'accouplement par arbre excentrique au moyen d'une portion en matériau élastique conçue comme un bras libre (17.3), le bras en matériau élastique étant une partie intégrante monobloc de l'unité formant bielle articulée en matériau élastique, en particulier dans une conception de portion de matériau en forme de poutre de flexion ; et/ou l'unité formant bielle articulée en matériau élastique comportant un logement de chambre de broyage (17.1) destiné à la chambre de broyage et entourant complètement la chambre de broyage dans la direction circonférentielle, le logement de chambre de broyage étant de préférence conçu comme un logement circulaire en coupe transversale ou un logement cylindrique de type douille ; et/ou l'unité formant bielle articulée en matériau élastique étant conçue comme un disque plat, en particulier avec une épaisseur uniforme, en particulier avec une épaisseur uniforme des deux portions/bras en matériau élastique et d'un/du logement de chambre de meulage de l'unité formant bielle articulée en matériau élastique.

12. Procédé de régulation, en termes de vibrations, d'un dispositif broyeur à disques vibrants (10) lors du broyage d'un matériau d'entrée, en particulier d'un matériau d'entrée dont la granulométrie est inférieure à 20 mm ou inférieure à 10 mm, en particulier dans un dispositif broyeur à disques vibrants selon l'une des revendications précédentes, le mouvement vibratoire du dispositif broyeur à disques vibrants étant généré au moyen d'un entraînement d'arbres excentriques (14) qui comprend au moins deux arbres excentriques (15) dans un système de broyage à mouvement vibratoire (13) comportant une chambre de broyage (13.1) et au moins une meule disposée de manière vibrante dans la chambre de broyage, une compensation de déséquilibrage étant effectuée au moyen d'au moins une unité formant masse d'équilibrage (16) accouplée à l'entraînement d'arbres excentriques ;
**caractérisé en ce que** la régulation, en termes de vibrations, du mouvement vibratoire est effectuée par une régulation d'un déphasage entre un/le maximum excentrique de l'unité formant masse d'équilibrage (16) et un/le maximum excentrique de la chambre de broyage (13.1), le déphasage étant fixé à une valeur supérieure à 180°, en particulier supérieure à 185°.

13. Procédé selon la revendication 12, le déphasage étant réglé de manière à ce que le maximum excentrique de l'unité formant masse d'équilibrage (16) soit en retard par rapport au maximum excentrique de la chambre de broyage (13.1) ; et/ou l'unité formant masse d'équilibrage (16) étant accouplée à l'entraînement d'arbres excentriques (14) de manière à ce qu'un déphasage soit réglé dans la plage de 185° à 200°.

14. Procédé selon l'une des revendications 12 à 13, le déphasage de l'unité formant masse d'équilibrage (16) étant prédéfini ou régulé activement de manière à ce que différentes positions relatives de l'au moins une meule soient compensées en fonctionnement à charge partielle et à pleine charge par rapport au maximum excentrique, en particulier afin de compenser les changements d'état de fonctionnement entre le ralenti et la pleine charge.

15. Procédé selon l'une des revendications 12 à 14, l'unité formant masse d'équilibrage (16) étant réglée en termes de déphasage, notamment en ce qu'au moins un disque excentrique (15.1) est positionné ou positionné activement au niveau d'au moins un arbre excentrique (15) dans une position de rotation relative par rapport à l'arbre excentrique.

16. Procédé selon l'une des revendications 12 à 15, le déphasage de l'unité formant masse d'équilibrage (16) étant régulé en fonction des vibrations du dispositif broyeur à disques vibrants (10), en particulier en ce que des paramètres d'accélération sont détectés dans au moins une direction spatiale et sont évalués pour la régulation de vibrations.

17. Module de contrôle/régulation (20) conçu pour mettre en œuvre un procédé selon l'une des revendications 12 à 16, le déséquilibrage étant compensé au moyen d'au moins une unité formant masse d'équilibrage (16) accouplée à l'entraînement d'arbres excentriques (14), en ce qu'un déphasage différent de 180° entre les maxima excentriques de l'unité formant masse d'équilibrage (16) et la chambre de broyage (13.1) est réglé ou régulé activement avec une différence de phase d'au moins 5° ou d'au moins 10° par rapport à un déphasage de 180°, le module de commande/régulation étant notamment accouplé à au moins une unité de mesure (21) ou comprenant celle-ci.

18. Utilisation d'arbres excentriques (15) à déphasage dans un dispositif broyeur à disques vibrants, en particulier dans un dispositif broyeur à disques vibrants (10) selon l'une des revendications 1 à 11, pour établir un état de fonctionnement optimisé en termes de vibrations, les arbres excentriques excitant d'une part une chambre de broyage (13.1) avec au moins une meule disposée de manière mobile dans la chambre de broyage, et les arbres excentriques (15) excitant d'autre part au moins une unité formant masse d'équilibrage (16), les arbres excentriques étant accouplés à la chambre de broyage et à l'au moins une unité formant masse d'équilibrage de manière à assurer un déphasage entre les maxima excentriques de l'au moins une unité formant masse d'équilibrage et la chambre de broyage (13.1) non égal à 180°, notamment dans une plage de décalage de 5 à 15° par rapport à un déphasage de 180°, indépendamment de l'état de fonctionnement ou de la charge instantanée de la chambre de broyage.
